# EUROPÄISCHE PATENTSCHRIFT

(11) **EP 3 293 441 B1**
(45) Veröffentlichungstag und Bekanntmachung des Hinweises auf die Patenterteilung: **21.02.2024**
(21) Anmeldenummer: 17190665.4
(22) Anmeldetag: 12.09.2017
(51) Int. Cl.: F21S 2/00, F21S 8/00, F21V 7/09, H05B 47/10, F21S 8/02, F21S 8/04, F21V 7/00, F21V 5/04, F21V 17/00, F21Y 115/10

(54) **LEUCHTE**
LUMINAIRE
LUMINAIRE

(30) Priorität: 12.09.2016 DE 102016217332
(43) Veröffentlichungstag der Anmeldung: 14.03.2018
(73) Patentinhaber: H4X e.U., 8055 Graz (AT)
(72) Erfinder: HIERZER, Andreas, 8010 Graz (AT)
(74) Vertreter: Isarpatent

(56) Entgegenhaltungen:
- WO-A1-2014/162298
- DE-A1-102006 018 298
- DE-A1-102009 021 208
- DE-U1-202014 100 948
- KR-B1- 101 468 311
- US-A1- 2010 046 227
- US-A1- 2013 301 264
- US-A1- 2016 033 099

## Beschreibung

### GEBIET DER ERFINDUNG

Die Erfindung betrifft eine Leuchte, die für die Beleuchtung von Räumlichkeiten, von Innenräumen oder Teilen von Gebäuden oder von architektonischen Merkmalen oder in Räumlichkeiten befindlichen Gegenständen oder Personen Anwendung finden kann.

### TECHNISCHER HINTERGRUND

Es sollen die Erfindung und die ihr zu Grunde liegende Problematik nachfolgend anhand der Ausleuchtung eines Innenraums in einem Gebäude näher erläutert werden.

Es ist allgemein bekannt, Leuchten zur Beleuchtung eines Innenraums etwa in einem Deckenbereich anzubringen. Wird beispielsweise ein Gang mit Hilfe einzelner Deckenstrahler ausgeleuchtet, so wird jedoch eine relativ große Anzahl dieser Strahler benötigt, um bei der langgezogenen Form des Gangs diesen in der gewünschten Weise zu beleuchten. Das von den einzelnen herkömmlichen Strahlern abgegebene Licht fällt hierbei zudem häufig auch auf Bereiche des Innenraums, die nicht ausgeleuchtet werden sollen, während andere Bereiche wiederum weniger gut beleuchtet sind als gewünscht.

Zudem kann es vorkommen, dass eine derartige herkömmliche Beleuchtungslösung nicht in allen Situationen, in denen eine Beleuchtung gewünscht wird, den an die Ausleuchtung gestellten ästhetischen Ansprüchen vollauf genügt.

In der WO 2014/162298 A1 wird weiterhin ein modulares Beleuchtungssystem beschrieben, das eine Vielzahl von Modulen aufweist, welche nach unterschiedlichen Mustern kombinierbar sind und wobei jedes Modul einen in der Draufsicht quadratischen Träger sowie ein in diesen integriertes, als Reflektor ausgebildetes optisches Element aufweist. Die Module können derart verbunden werden, dass das optische Element jeweils eine von zwei verschiedenen Orientierungen einnehmen kann. Das optische Element hat entlang einer Längs- und einer Querachse unterschiedliche Öffnungswinkel.

Ferner ist es grundsätzlich bekannt, dass Reflektoren von Lichtquellen wie Scheinwerfern mit Freiformflächen ausgestattet werden können.

### ZUSAMMENFASSUNG DER ERFINDUNG

Vor diesem Hintergrund liegt der Erfindung die Aufgabe zu Grunde, eine weiter verbesserte Leuchte bereitzustellen, die die oben genannten Nachteile herkömmlicher Beleuchtungseinrichtungen vermeidet und verbesserte Beleuchtungsmöglichkeiten bietet, um die auszuleuchtenden Bereiche oder Gegenstände gezielter und effizienter zu beleuchten und den ästhetischen Anforderungen an den erzielten Lichteffekt in vielerlei Situationen flexibel gerecht zu werden.

Erfindungsgemäß wird diese Aufgabe durch eine Leuchte mit den Merkmalen des Patentanspruchs 1 gelöst.

Es wird eine Leuchte vorgeschlagen, die einen Leuchtenbasiskörper und in den Leuchtenbasiskörper einfügbare Leuchtsegmente aufweist. Hierbei ist vorgesehen, dass jedes der Leuchtsegmente Licht in gerichteter Weise abgibt und eine vordefinierte Abstrahlcharakteristik aufweist. Hierbei umfassen die Abstrahlcharakteristiken der Leuchtsegmente mindestens zwei unterschiedliche Abstrahlcharakteristiken.

Eine der vorliegenden Erfindung zu Grunde liegende Erkenntnis besteht darin, dass das durch die Leuchtsegmente abgegebene Licht auf diese Weise effizienter eingesetzt werden kann als bei der Verwendung herkömmlicher Strahler. Insbesondere gelingt es, gezielt gewünschte Bereiche auszuleuchten, eine direkte Beleuchtung nicht zu beleuchtender Bereiche zu vermeiden, und auf flexible Weise unterschiedliche ästhetische Beleuchtungseffekte zu erzielen, um beispielsweise einen Raum und/oder ein Objekt und/oder eine Person in verschiedener Weise in Szene zu setzen. Ferner können durch die effizientere, wirkungsvollere Lichtabgabe Leuchten eingespart werden, zudem kann der effizientere Einsatz des abgegebenen Lichts auch die vorteilhafte Möglichkeit einer Energieeinsparung bieten. Insbesondere kann also eine Leuchte nach einem Baukastenprinzip geschaffen werden. Mit anderen Worten wird insbesondere ein flexibel einsetzbares Leuchtensystem nach Baukastenart bereitgestellt, welches den Leuchtenbasiskörper und die Leuchtsegmente umfasst.

Unter einer Abstrahlcharakteristik soll vorliegend die von einem Leuchtsegment abgestrahlte, gerichtete Lichtleistung (Menge) verstanden werden. Der Begriff der Abstrahlcharakteristik soll ferner dahingehend verstanden werden, dass ein alleiniges Verdrehen oder Verschwenken sowie anderweitiges Umplatzieren eines Leuchtsegments dessen Abstrahlcharakteristik nicht verändert.

Vorteilhafte Ausgestaltungen und Weiterbildungen ergeben sich aus den Unteransprüchen sowie aus der Beschreibung unter Bezugnahme auf die Figuren der Zeichnung.

In einer Ausgestaltung sind mindestens zwei Leuchtsegmente in den Leuchtenbasiskörper einfügbar. Der Leuchtenbasiskörper ist hierbei für ein Einfügen von mindestens zwei Leuchtsegmenten in diesen ausgebildet. Insbesondere können hierbei durch den Nutzer bei der Verwendung der Leuchte die Gesamtzahl der mindestens zwei oder mehreren Leuchtsegmente, die in den Leuchtenbasiskörper einfügbar sind, für einige Anwendungen in diesen eingefügt werden, wohingegen für andere Anwendungen durch den Nutzer weniger Leuchtsegmente in den Leuchtenbasiskörper eingefügt werden können als die Ausgestaltung des Leuchtenbasiskörpers möglich macht. Ein sehr flexibler Einsatz der Leuchte wird durch diese baukastenartige Gestaltung möglich. Beispielsweise kann auch eine nachträgliche Anpassung der Leuchte bei Umgestaltungen etwa in einem Geschäftsraum leicht erfolgen.

In einer Ausgestaltung sind die Leuchtsegmente an vordefinierten, beispielsweise regelmäßig angeordneten, Positionen in den Leuchtenbasiskörper einfügbar. Dies ermöglicht eine hohe Flexibilität bei der Bestückung des Leuchtenbasiskörpers zum Beispiel mit einer Auswahl aus einer Gesamtheit verfügbarer Leuchtsegmente. Insbesondere Leuchtsegmente, die von ihrer äußeren Formgebung her im Wesentlichen gleich sind, lassen sich somit flexibel kombinieren.

Die Leuchtsegmente können in einer Weiterbildung zum Beispiel an Positionen einfügbar sein, die durch ein regelmäßiges Gitternetz, etwa mit einander senkrecht kreuzenden Gitterlinien, vorgegeben werden.

Die Leuchtsegmente sind derart in den Leuchtenbasiskörper einfügbar, dass erfindungsgemäß die eingefügten Leuchtsegmente eine sich in einer Ebene erstreckende Anordnung bilden. Insbesondere können in einer Ausgestaltung die Leuchtsegmente derart in den Leuchtenbasiskörper einfügbar sein, dass die eingefügten Leuchtsegmente eine sich in einer in einem montierten Zustand der Leuchte horizontalen oder vertikalen Ebene erstreckende Anordnung bilden. Auf diese Weise kann mittels der Ausstrahlcharakteristiken der Leuchtsegmente ohne komplizierte Dreh- und Schwenkmechanismen für die einzelnen Leuchtsegmente eine Vielfalt von Lichteffekten erzielt werden. Zum Beispiel lassen sich, wenn die Ebene im montierten Zustand der Leuchte im Wesentlichen horizontal verläuft, wahlweise Bodenbereiche, Wandbereiche oder beides beleuchten, wobei aber die Leuchtsegmente nicht durch Verschwenken oder Verdrehen eingestellt werden müssen, sondern fest ausgerichtet angeordnet sein können und aus der Horizontalen herausleuchten. In analoger Weise können Lichteffekte wahlweise in Boden- , Wand- und/oder Deckenbereichen erzeugt werden, wenn die Ebene im Wesentlichen vertikal verläuft, wobei dann die fest ausgerichteten Leuchtsegmente aus der Vertikalen herausleuchten. Insbesondere können also durch ein Anordnen der Leuchtsegmente in Übereinstimmung mit dieser Ausgestaltung mittels der Leuchte Lichteffekte beispielsweise sowohl in horizontalen als auch in vertikalen Teilbereichen eines Raums erzielt werden. Die Erzeugung derartiger Lichteffekte mit einer im Wesentlichen in einer Ebene sich erstreckenden Anordnung von Leuchtsegmenten kann einen interessanten ästhetischen Effekt erzielen und zudem zum Beispiel bei einem Einsatz der Leuchte in einer Rasterdecke von Vorteil sein.

Beispielsweise kann die Anordnung in der Weise gebildet sein, dass die Leuchtsegmente in der zum Beispiel horizontalen oder vertikalen Ebene nebeneinander in einer Reihe oder in zwei Richtungen matrixartig in den Leuchtenbasiskörper eingefügt sind.

In einer Ausgestaltung kann im montierten Zustand der Leuchte die Ebene, in der sich die Anordnung erstreckt, im Wesentlichen parallel zu einer Decke oder im Wesentlichen parallel zu einer Wand eines Raums verlaufen.

In einer weiteren Ausgestaltung können zwei oder mehr der eingefügten Leuchtsegmente die gleiche Abstrahlcharakteristik aufweisen. Dies kann zum Beispiel ermöglichen, mehrere gleichartige Lichteffekte oder einen größeren Lichteffekt einer Art bereitzustellen.

Erfindungsgemäß weisen die Leuchtsegmente jeweils eine optische Komponente auf, unter deren Verwendung jeweils die Abstrahlcharakteristik des Leuchtsegments erzielt wird. Hierbei kann die Leuchte in einer Weiterbildung insbesondere in der Weise mit Leuchtsegmenten ausgestattet sein, dass die Leuchte derartige optische Komponenten mindestens zweier voneinander verschieden ausgebildeter Typen aufweist. Somit gelingt auf zweckmäßige Weise die Bereitstellung unterschiedlicher Abstrahlcharakteristiken.

Erfindungsgemäß weist mindestens eines der Leuchtsegmente einen Reflektor als optische Komponente auf, wobei der Reflektor einen viereckigen Außenumriss und mehrere lichtreflektierenden Teilflächen aufweist und jeweils benachbarte der lichtreflektierenden Teilflächen an einer von mehreren Ecken des Reflektors miteinander verbunden sind und von den mehreren lichtreflektierenden Teilflächen des Reflektors mindestens eine als eine Standard-Reflektorfläche oder als ein Teil einer Standard-Reflektorfläche und mindestens eine als eine Freiformfläche ausgebildet sind.

Auf diese Weise kann die Abstrahlcharakteristik des Leuchtsegments wirkungsvoll beeinflusst werden, wobei hierbei der Reflektor vorteilhaft mit vergleichsweise geringen Abmessungen ausgeführt werden kann.

Eine Standard-Reflektorfläche kann beispielsweise eine Reflektorfläche parabolischer Form sein, insbesondere eine Reflektorfläche parabolischer Form mit Facettenstruktur. Die Standard-Reflektorfläche könnte also zum Beispiel eine Paraboloidfläche oder ein Teil einer solchen sein, ggf. mit Facettenstruktur.

Eine Freiformfläche kann geometrisch hingegen frei gestaltet sein, um den Reflektionsvorgang an der als Freiformfläche ausgebildeten, lichtreflektierenden Teilfläche gezielt zu beeinflussen und die erzielte Lichtverteilung und somit die Abstrahlcharakteristik zu verändern oder zu optimieren.

Somit kann hierbei die Leuchte in einer Ausgestaltung insbesondere in der Weise mit Leuchtsegmenten ausgestattet sein, dass die Leuchte Reflektoren mindestens zweier voneinander verschieden ausgebildeter Typen aufweist. Dies ermöglicht vorteilhaft verschiedene Abstrahlcharakteristiken und unterschiedliche Lichteffekte. Bei einer anderen Ausgestaltung können jedoch mehrere der Reflektoren vom gleichen Typ sein.

In einer Ausgestaltung sind mindestens zwei der lichtreflektierenden Teilflächen jeweils als eine Standard-Reflektorfläche oder als ein Teil einer Standard-Reflektorfläche und mindestens zwei der lichtreflektierenden Teilflächen jeweils als eine Freiformfläche ausgebildet.

Gemäß einer Weiterbildung weist der Reflektor zwei jeweils als eine Standard-Reflektorfläche oder als ein Teil einer Standard-Reflektorfläche ausgebildete lichtreflektierende Teilflächen auf, welche einander gegenüberliegend angeordnet sind. Ferner weist hierbei der Reflektor zwei als Freiformflächen ausgebildete lichtreflektierende Teilflächen auf, welche einander gegenüberliegend angeordnet sind. Dies kann beispielsweise nützlich sein, um einen eher länglichen Lichtkegel zur Ausleuchtung von langgestreckten Bereichen, wie beispielsweise Gängen, zu erzeugen.

In einer Ausgestaltung ist der Reflektor mit vier lichtreflektierenden Seiten ausgebildet. Ein derartiger Reflektor kann auf harmonische Weise einen Bestandteil eines vierseitigen Leuchtsegments bilden.

Erfindungsgemäß sind jeweils benachbarte der lichtreflektierenden Teilflächen an einer von mehreren Ecken des Reflektors miteinander verbunden. Eine Form des Reflektors mit mehreren Ecken kann wiederum zur Einstellung der gewünschten Abstrahlcharakteristik beitragen.

In einer Ausgestaltung ist mindestens eine der Freiformflächen zu einem Reflektorinnenbereich hin bauchartig vorgewölbt ausgebildet. Auch dies kann zur Erzeugung einer Lichtverteilung, die an einen zum Beispiel eher langgestreckten auszuleuchtenden Bereich angepasst sein soll, vorteilhaft sein.

In einer Ausgestaltung ist der Reflektor als ein Spritzgußteil ausgebildet. Hierbei kann der Reflektor zudem zum Beispiel eine mit dem spritzgegossenen Bestandteil verbundene reflektierende Schicht aufweisen. Ein derartiger Reflektor kann vergleichsweise kostengünstig hergestellt werden, selbst wenn der Reflektor eine komplexe Formgebung aufweist.

In anderen Ausgestaltungen der Erfindung kann der Reflektor mittels eines anderen Fertigungsverfahrens hergestellt werden. Beispielsweise kann der Reflektor durch Umformen eines Metallblechs gefertigt sein, zum Beispiel mittels einer oder mehrerer der folgenden Verfahren: Rollformen oder Kaltwalzen, Biegen, Streckziehen, Ziehverfahren wie insbesondere Tiefziehen, Pressen, Prägen, Stanzen, Verformen - zum Beispiel Tiefziehen - mittels eines Gummikissens, Drücken, superplastisches Umformen, Hämmern oder Treiben, Explosionsformen, magnetisches Pulsformen.

Insbesondere ist gemäß einer Weiterbildung vorgesehen, dass die Form des Reflektors von einem Nutzer nicht verändert werden kann, sondern festliegt. Vorzugsweise werden in Ausgestaltungen der Erfindung jedoch eine Reihe von Leuchtsegmenten mit jeweils unterschiedlicher Reflektorform für verschiedene Anwendungen und/oder Effekte bereitgestellt, wobei die Reflektorform somit durch eine entsprechende Wahl der Leuchtsegmente bereits bei der erstmaligen Zusammenstellung der Konfiguration der Leuchte oder durch späteren Austausch der Leuchtsegmente bei Bedarf variiert werden kann. Es entfallen somit komplizierte und aufwändige Einstellvorgänge. Stattdessen kann die Leuchte vorteilhaft von einem Kunden beispielsweise bereits bei der Bestellung für den gewünschten Verwendungszweck geeignet konfiguriert werden, etwa durch passende Zusammenstellung von Leuchtsegmenten mit unterschiedlichen Abstrahlcharakteristiken.

Insbesondere können in Ausgestaltungen der Erfindung in einer Leuchte mehrere Leuchtsegmente kombiniert werden, die unterschiedliche, jeweils mit mindestens einer als Freiformfläche ausgebildeten lichtreflektierenden Teilfläche ausgebildete Reflektoren aufweisen.

In einer Ausgestaltung werden vorteilhaft eine Mehrzahl von Reflektoren mit gleichem Außenumriss bereitgestellt, die den Leuchtsegmenten jedoch jeweils eine unterschiedliche Abstrahlcharakteristik verleihen. Es können somit Leuchtsegmente mit verschiedenster Abstrahlcharakteristik angeboten werden, die von einem Kunden nach Bedarf ausgewählt und in den Leuchtenbasiskörper eingefügt werden können. Durch den gleichen Außenumriss des Reflektors passen derartige Leuchtsegmente sowohl mit Blick auf den Platzbedarf im Leuchtenbasiskörper als auch hinsichtlich der ästhetischen Wirkung gut zusammen. In weiteren Ausgestaltungen können beispielsweise die Reflektoren aller Leuchtsegmente einen im Wesentlichen gleichen Außenumriss aufweisen. Dies kann unter ästhetischen Gesichtspunkten sowie beim Einfügen der Leuchtsegmente besonders praktisch und zweckmäßig sein. Alternativ können die Leuchtsegmente der Leuchte Gruppen bilden, innerhalb derer der Au-ßenumriss der Reflektoren jeweils gleich ist.

Der Außenumriss des Reflektors kann in Ausgestaltungen beispielsweise viereckig, insbesondere quadratisch, oder rund, insbesondere kreisrund, sein. Auch Kombinationen von Reflektoren mit viereckigen und runden Außenumrissen sind denkbar.

In einer Ausgestaltung weist mindestens eines der Leuchtsegmente eine Linse als optische Komponente auf, oder mehrere der Leuchtsegmente weisen jeweils eine Linse als optische Komponente auf. Mittels einer Linse kann ebenfalls eine wirkungsvolle Beeinflussung der Abstrahlcharakteristik des Leuchtsegments erreicht werden.

Hierbei kann die Leuchte in einer weiteren Ausgestaltung insbesondere in der Weise mit Leuchtsegmenten ausgestattet sein, dass die Leuchte Linsen mindestens zweier voneinander verschieden ausgebildeter Typen aufweist. Dies ermöglicht wiederum vorteilhaft verschiedene Abstrahlcharakteristiken und unterschiedliche Lichteffekte.

Bei einer anderen Ausgestaltung können jedoch mehrere der Linsen vom gleichen Typ sein.

Gemäß einer Weiterbildung kann insbesondere vorgesehen sein, dass die Form der Linse von einem Nutzer nicht verändert werden kann, sondern festliegt. Vorzugsweise werden in Ausgestaltungen der Erfindung eine Anzahl von Leuchtsegmenten mit jeweils unterschiedlich wirkender Linse, etwa unterschiedlicher Linsenform, für verschiedene Anwendungen und/oder Effekte bereitgestellt. Hierbei kann der Linsentyp somit durch eine entsprechende Wahl der Leuchtsegmente bereits bei der erstmaligen Zusammenstellung der Konfiguration der Leuchte oder durch späteren Austausch der Leuchtsegmente bei Bedarf variiert werden. Es entfallen somit komplizierte und aufwändige Einstellvorgänge, und die Leuchte kann stattdessen vorteilhaft von einem Kunden beispielsweise bereits bei der Bestellung für den gewünschten Verwendungszweck geeignet konfiguriert werden, etwa durch passende Zusammenstellung von Leuchtsegmenten mit unterschiedlichen Abstrahlcharakteristiken.

Insbesondere können in Ausgestaltungen der Erfindung in einer Leuchte mehrere Leuchtsegmente kombiniert werden, die unterschiedlich ausgebildete Linsen aufweisen.

In einer Ausgestaltung werden vorteilhaft eine Mehrzahl von Linsen mit gleichem Außenumriss bereitgestellt, die den Leuchtsegmenten jeweils eine unterschiedliche Abstrahlcharakteristik verleihen. Somit können auch bei der Ausgestaltung der optischen Komponente als Linse Leuchtsegmente mit verschiedenster Abstrahlcharakteristik angeboten werden, die von einem Kunden nach Bedarf ausgewählt und in den Leuchtenbasiskörper eingefügt werden können. Durch den gleichen Außenumriss der Linse passen derartige Leuchtsegmente sowohl mit Blick auf den Platzbedarf im Leuchtenbasiskörper als auch hinsichtlich der ästhetischen Wirkung gut zusammen. Gemäß einem anderen vorliegend offenbarten Aspekt können beispielsweise Linsen aller Leuchtsegmente einen im Wesentlichen gleichen Außenumriss aufweisen. Dies kann aus ästhetischer Sicht sowie beim Einfügen der Leuchtsegmente besonders praktisch und zweckmäßig sein. Alternativ können gemäß einem wiederum anderen Aspekt die Leuchtsegmente der Leuchte Gruppen bilden, innerhalb derer der Außenumriss der Linsen jeweils gleich ist.

Der Außenumriss der Linse kann in Ausgestaltungen beispielsweise viereckig, insbesondere quadratisch, oder rund, insbesondere kreisrund, sein. Auch Kombinationen von Linsen mit viereckigen und runden Außenumrissen sind denkbar.

Die Linse kann in einer Weiterbildung eine Linse sein, deren Wirkung zu einem gro-ßen Teil auf innerer Totalreflexion beruht (so genannte TIR lens in englischer Sprache, wobei TIR für "total internal reflection" steht).

In einer weiteren Ausgestaltung der Erfindung kann mindestens eines der Leuchtsegmente eine Linse als optische Komponente aufweisen, während mindestens ein weiteres der Leuchtsegmente einen Reflektor als optische Komponente aufweist, wobei weist,wobei der Reflektor mindestens eine als eine Freiformfläche ausgebildete lichtreflektierende Teilfläche aufweist. Gemäß dieser Ausgestaltung wird somit mindestens ein Leuchtsegment mit Linse mit mindestens einem Leuchtsegment mit Reflektor kombiniert. Dies kann sich noch vorteilhafter auf die Vielfalt erzeugbarer Lichteffekte auswirken.

In einer Ausgestaltung sind die Leuchtsegmente als austauschbare Leuchtsegmente ausgebildet. Somit können ein oder mehrere Leuchtsegmente vorteilhaft ausgetauscht werden, um das bzw. die Leuchtsegmente durch ein oder mehrere Leuchtsegmente mit anderer Abstrahlcharakteristik zu ersetzen und die erzielbaren Lichteffekte zu variieren. Zudem kann ein eventuell beschädigtes Leuchtsegment auf diese Weise leicht ersetzt werden.

Beispielsweise können die Leuchtsegmente als wechselbare Spots ausgebildet sein. Die Wechselbarkeit ermöglicht nicht nur den Austausch eines Leuchtsegments bei Beschädigung, sondern auch eine gewisse Veränderbarkeit der Leuchte bei Veränderungen etwa in einer mittels der Spots zu beleuchtenden Umgebung. Lichteffekte können somit zum Beispiel auf einfache Weise variiert werden, d.h. die Beleuchtungsfunktion der Leuchte kann durch Wechseln von Leuchtsegmenten vielseitig beeinflusst werden.

Beispielsweise kann der Leuchtenbasiskörper in einer Ausgestaltung rechteckig, insbesondere quadratisch, sein. Ein rechteckiger oder quadratischer Leuchtenbasiskörper kann zum Beispiel zweckdienlich sein, wenn die Leuchte in ein Raster einer Zwischendecke eingebaut werden soll.

In einer Ausgestaltung können beispielsweise vier bis neun Leuchtsegmente oder vier bis sechzehn Leuchtsegmente in den Leuchtenbasiskörper einfügbar sein. Hierbei kann insbesondere ein zum Beispiel rechtwinkliges Gitternetz mit 2 x 2 Einfügepositionen für Leuchtsegmente oder mit 3 x 3 derartiger Einfügepositionen oder mit 4 x 4 derartiger Einfügepositionen vorgesehen sein. In Weiterbildungen sind jedoch allgemeiner derartige Gitternetze mit n x n oder n x m Positionen denkbar, wobei n und m jeweils für eine ganze Zahl steht.

In einer Ausgestaltung kann die Leuchte als Ganzes feinjustierbar sein, zum Beispiel durch Feineinstellen der Winkellage der ganzen Leuchte in einem begrenzten Winkelbereich. Dies kann zum Beispiel nützlich sein, um nach dem Montieren der Leuchte noch eine Feineinstellung oder Feinkorrektur der erzielten Beleuchtungswirkung vorzunehmen und hierbei eventuelle Einbautoleranzen auszugleichen.

In einer bevorzugten Ausgestaltung sind die Leuchtsegmente an festen Positionen und zudem gegenüber dem Leuchtenbasiskörper nach dem Einfügen unverstellbar oder unjustierbar in den Leuchtenbasiskörper eingefügt, wodurch der Aufbau der Leuchte vereinfacht wird und die Leuchte kostengünstiger hergestellt werden kann. Es ist hierbei jedoch in einer Weiterbildung denkbar, die Leuchtsegmente jeweils in einer von mehreren definierten Winkellagen, zum Beispiel in Schritten von 90 Grad verdreht, in den Leuchtenbasiskörper einfügbar auszubilden.

In einer Ausgestaltung ist die Lichtabgabe der Leuchtsegmente gezielt für einzelne Leuchtsegmente und/oder für Untergruppen der Leuchtsegmente schaltbar und/oder steuerbar, derart, dass mittels der Leuchte unterschiedliche Lichteffekte erzielbar sind. Insbesondere sind hierbei verschiedenste Möglichkeiten denkbar, Leuchtsegmente einzeln oder in Kombination miteinander ein- oder auszuschalten bzw. die Lichtabgabe dieser zu steuern, um unterschiedlichste Beleuchtungseffekte möglich zu machen.

Gemäß einer Weiterbildung ist die Lichtabgabe der Leuchtsegmente in der Weise schaltbar und/oder steuerbar, dass mehrere Leuchtsegmente, insbesondere mehrere gleichartig ausgebildete Leuchtsegmente, einer ersten Untergruppe der Leuchtsegmente gleichzeitig zur Abgabe von Licht aktivierbar sind, um durch Zusammenwirken der Leuchtsegmente der ersten Untergruppe einen ersten Lichteffekt zu erzeugen, und dass ferner mehrere Leuchtsegmente, insbesondere mehrere gleichartig ausgebildete Leuchtsegmente, einer weiteren Untergruppe der Leuchtsegmente gleichzeitig zur Abgabe von Licht aktivierbar sind, um durch Zusammenwirken der Leuchtsegmente der weiteren Untergruppe einen weiteren Lichteffekt zu erzeugen.

Hierbei ist der weitere Lichteffekt von dem ersten Lichteffekt verschieden. Auf diese Weise können verschiedene Leuchteffekte mittels hierfür angepasster Leuchtsegmente wirkungsvoll erreicht werden. In einer Abwandlung können einige oder alle der in einer Untergruppe zusammengefassten Leuchtsegmente unterschiedlich ausgebildet sein, wenn dies für die Erzeugung des angestrebten Lichteffekts nützlich ist.

In einer Weiterbildung sind die erste und zweite Untergruppe der Leuchtsegmente disjunkt. Gemäß einer alternativen Weiterbildung können die erste und zweite Untergruppe jedoch stattdessen ein oder mehrere gemeinsame Leuchtsegmente umfassen.

In weiteren Ausgestaltungen können zur Erzeugung weiterer Lichteffekte mehr als zwei Untergruppen von Leuchtsegmenten vorgesehen sein, etwa drei oder vier Untergruppen oder noch mehr.

In einer Ausgestaltung beinhalten die Lichteffekte eine gezielte, insbesondere direkte, Beleuchtung einer Wand oder eines vordefinierten Bereichs einer Wand, und/oder eine gezielte, insbesondere direkte, Beleuchtung eines Bodens oder eines vordefinierten Bereichs eines Bodens, und/oder eine gezielte, insbesondere direkte, Beleuchtung eines in einem Raum platzierten Objekts oder einer in einem Raum befindlichen Person.

Es kann in einer Ausgestaltung der Erfindung somit vorgesehen sein, dass mittels einer Untergruppe mehrerer gleich ausgebildeter Leuchtsegmente die Wand oder der vordefinierte Bereich der Wand beleuchtet werden kann, während mittels einer weiteren Untergruppe von anders, jedoch untereinander wiederum gleich ausgebildeten Leuchtsegmenten der Boden oder der vordefinierte Bereich des Bodens beleuchtet werden kann, wobei durch entsprechendes Schalten und/oder Ansteuern der Leuchtsegmente die beiden Untergruppen zur gleichzeitigen Beleuchtung im Wand-und Bodenbereich in Kombination nutzbar sind.

Bei anderen Ausgestaltungen kann jedoch vorgesehen sein, dass die Beleuchtung der Wand oder des vordefinierten Bereichs der Wand und/oder die Beleuchtung des Bodens oder des vordefinierten Bereichs des Bodens und/oder die Beleuchtung des in dem Raum platzierten Objekts oder der in dem Raum befindlichen Person mittels jeweils eines einzigen, dem Lichteffekt jeweils zugeordneten Leuchtsegments erfolgen kann.

In einer weiteren Ausgestaltung beinhalten die Lichteffekte eine gezielte, insbesondere direkte, Beleuchtung einer Wand oder eines vordefinierten Bereichs einer Wand, und/oder eine gezielte, insbesondere direkte, Beleuchtung eines Bodens oder eines vordefinierten Bereichs eines Bodens, und/oder eine gezielte, insbesondere direkte, Beleuchtung einer Decke oder eines vordefinierten Bereichs einer Decke und/oder eine gezielte, insbesondere direkte, Beleuchtung eines in einem Raum platzierten Objekts oder einer in einem Raum befindlichen Person.

Es kann in einer weiteren Ausgestaltung der Erfindung somit vorgesehen sein, dass mittels einer Untergruppe mehrerer gleich ausgebildeter Leuchtsegmente die Wand oder der vordefinierte Bereich der Wand beleuchtet werden kann, während mittels einer weiteren Untergruppe von anders, jedoch untereinander wiederum gleich ausgebildeten Leuchtsegmenten der Boden oder der vordefinierte Bereich des Bodens beleuchtet werden kann, während mittels einer noch weiteren Untergruppe von beispielsweise wiederum anders, jedoch untereinander wiederum gleich ausgebildeten Leuchtsegmenten die Decke oder der vordefinierte Bereich der Decke beleuchtet werden kann. Durch entsprechendes Schalten und/oder Ansteuern der Leuchtsegmente können die Untergruppen zur gleichzeitigen Beleuchtung im Wand-, Boden-und Deckenbereich in Kombination nutzbar sein.

Bei anderen Ausgestaltungen kann jedoch vorgesehen sein, dass die Beleuchtung der Wand oder des vordefinierten Bereichs der Wand und/oder die Beleuchtung des Bodens oder des vordefinierten Bereichs des Bodens und/oder die Beleuchtung der Decke oder des vordefinierten Bereichs der Decke und/oder die Beleuchtung des in dem Raum platzierten Objekts oder der in dem Raum befindlichen Person mittels jeweils eines einzigen, dem Lichteffekt jeweils zugeordneten Leuchtsegments erfolgen kann.

In einer Weiterbildung können die Erzeugbarkeit eines oder mehrerer der Lichteffekte mittels jeweils eines einzigen der Leuchtsegmente mit der Erzeugbarkeit eines anderen oder mehrerer anderer der Lichteffekte mittels einer Untergruppe der Leuchtsegmente kombiniert werden.

In einer Ausgestaltung weisen die Leuchtsegmente jeweils eine Einrichtung auf, welche es ermöglicht, Steuersignale zum Schalten und/oder Steuern der Lichtabgabe des Leuchtsegments auf drahtlosem oder drahtgebundenem Weg zu empfangen. Es können hierbei in einer Weiterbildung Einrichtungen vorgesehen sein, die den Empfang der Steuersignale sowohl auf drahtgebundenem als auch auf drahtlosem Weg ermöglichen. Hierbei sind die Leuchtsegmente dafür eingerichtet, die Lichtabgabe entsprechend den Steuersignalen zu schalten und/oder zu steuern. Auf diese Weise wird es möglich, die Leuchtsegmente in flexibler Weise anzusprechen und zugleich den Verkabelungsaufwand zu begrenzen.

In einer Ausgestaltung weisen die Leuchtsegmente jeweils eine Kommunikationseinrichtung auf, welche ein Empfangen der Steuersignale auf drahtlosem Weg ermöglicht und insbesondere eine Schnittstelle zur Kommunikation über ein drahtloses Protokoll umfasst. Alternativ oder zusätzlich können die Leuchtsegmente jeweils eine Schnittstelle zur Anbindung an einen drahtgebundenen Bus oder ein drahtgebundenes Netzwerk aufweisen, welche das Empfangen der Steuersignale ermöglicht.

In einer Ausgestaltung ist eine Außenkontur mindestens eines der Leuchtsegmente, einiger der Leuchtsegmente oder aller der Leuchtsegmente mehreckig, insbesondere rechteckig oder quadratisch, ausgebildet. Alternativ hierzu kann eine Außenkontur mindestens eines der Leuchtsegmente oder einiger der Leuchtsegmente rund, insbesondere kreisrund, ausgebildet sein. In einer weiteren alternativen Ausgestaltung ist eine Außenkontur mindestens eines der Leuchtsegmente rund, insbesondere kreisrund, ausgebildet und eine Außenkontur mindestens eines weiteren der Leuchtsegmente mehreckig, insbesondere rechteckig oder quadratisch, ausgebildet. Es kann zum Beispiel eine interessante ästhetische Wirkung erzielt werden, wenn die Leuchtsegmente sämtlich eine relativ einfache, zum Beispiel gleiche, Außenkontur aufweisen, jedoch hinsichtlich ihrer Abstrahlcharakteristik unterschiedlich sind. Eine rechteckige Außenkontur kann zudem vorteilhaft sein, um eine Vielzahl von Leuchtsegmenten in einen im Wesentlichen rechteckigen Leuchtenbasiskörper einzufügen.

Erfindungsgemäß ist die Leuchte für ein Anordnen der Leuchte in einem Raum in einem Gebäude im Deckenbereich und/oder für ein Anordnen der Leuchte in dem Raum in dem Gebäude im Wandbereich ausgebildet.

In einer Ausgestaltung ist die Leuchte als eine Rasterleuchte zur Anordnung in einer Rasterdecke ausgebildet. Vorteilhaft wird es somit möglich, auch in Fällen, in denen sich die Anordnung und Befestigung der Leuchte beispielhaft an dem Raster einer Rasterdecke orientieren, Lichteffekte auf flexible und vielseitige Art und Weise bereitzustellen.

In einer alternativen Ausgestaltung ist die Leuchte als eine Einbauleuchte ausgebildet. Hierbei kann die Leuchte beispielsweise für einen Einbau in eine Decke und/oder für einen Einbau in eine Wand vorgesehen und eingerichtet sein.

Gemäß einer weiteren alternativen Ausgestaltung ist die Leuchte für eine Verwendung als eine abgehängte Leuchte ausgebildet, wobei die Leuchte beispielsweise ein eigenständiges Gehäuse für die Verwendung als abgehängte Leuchte aufweisen kann.

In einer weiteren alternativen Ausgestaltung ist die Leuchte für ein Aufmontieren auf eine Wand ausgebildet. Hierfür kann die Leuchte insbesondere ein eigenständiges Gehäuse aufweisen, welches es ermöglicht, die Leuchte im Wandbereich auf der Oberfläche der Wand anzuordnen. Alternativ könnte die Leuchte für ein Aufmontieren auf eine Oberfläche einer Decke ausgebildet sein und insbesondere ein eigenständiges Gehäuse aufweisen, das für ein Anordnen der Leuchte auf der Oberfläche der Decke eingerichtet ist.

Auf diese Weise kann unterschiedlichsten Beleuchtungsanforderungen begegnet werden.

In einer Ausgestaltung sind die Leuchtsegmente jeweils mit einer LED oder einer LED-Anordnung zur Lichterzeugung ausgestattet. Auf diese Weise kann eine energieeffiziente und langlebige Leuchte bereitgestellt werden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird hierbei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die Erfindung wird nachfolgend anhand der in den schematischen Figuren der Zeichnungen angegebenen Ausführungsbeispiele näher erläutert. Hierbei zeigen:
- Fig. 1: eine Leuchte gemäß einem ersten Ausführungsbeispiel der Erfindung, montiert in einem Raum im Deckenbereich, bei der Erzeugung eines ersten, schematisch dargestellten Lichteffekts;
- Fig. 1A: eine schematische Illustration zur Veranschaulichung der Positionierung von Leuchtsegmenten bei der Leuchte der Fig. 1, in einer Draufsicht von einer Sichtseite der Leuchte her gesehen;
- Fig. 2: die Leuchte der Fig. 1 bei der Erzeugung eines zweiten, schematisch dargestellten Lichteffekts;
- Fig. 3: die Leuchte der Fig. 1 bei der Erzeugung eines dritten, schematisch dargestellten Lichteffekts;
- Fig. 4: die Leuchte der Fig. 1 bei der Erzeugung eines vierten, schematisch dargestellten Lichteffekts;
- Fig. 5: einen Reflektor eines Leuchtsegments für die Leuchte gemäß dem ersten Ausführungsbeispiel, in schematischer perspektivischer Ansicht, zusammen mit einer LED-Anordnung;
- Fig. 5A: den Reflektor der Fig. 5 in einer schematischen Draufsicht von einer Sichtseite her gesehen;
- Fig. 6: einen beispielhaften Lichtkegel, in einer seitlichen Ansicht;
- Fig. 7: den beispielhaften Lichtkegel der Fig. 6 in einer Ansicht von vorne;
- Fig. 8: eine schematisch vereinfachte Darstellung des Reflektors der Fig. 5 in einer ersten Schnittebene I-I;
- Fig. 9: eine schematisch vereinfachte Darstellung des Reflektors der Fig. 5 in einer zweiten Schnittebene II-II;
- Fig. 10: eine schematische Darstellung einer Montagesituation der Leuchte gemäß dem ersten Ausführungsbeispiel;
- Fig. 11: eine schematische Darstellung einer Montagesituation einer Leuchte gemäß einem zweiten Ausführungsbeispiel;
- Fig. 12: eine schematische Darstellung einer Montagesituation einer Leuchte gemäß einem dritten Ausführungsbeispiel;
- Fig. 13: eine schematische Darstellung der Ansteuerung von Leuchtsegmenten über einen Bus;
- Fig. 14: eine schematische Darstellung der Ansteuerung von Leuchtsegmenten in drahtloser Weise;
- Fig. 15: eine schematisch stark vereinfachte Darstellung eines Leuchtsegments für die Leuchte der Fig. 1;
- Fig. 16: eine Linse eines Leuchtsegments für eine Leuchte gemäß einem vierten Beispiel und beispielhaft einsetzbar in Abwandlungen der ersten bis dritten Ausführungsbeispiele, in schematischer perspektivischer Ansicht;
- Fig. 17: eine Linse eines Leuchtsegments für eine Leuchte gemäß einer Variante des vierten Beispiels und beispielhaft einsetzbar in Abwandlungen der ersten bis dritten Ausführungsbeispiele, in schematischer perspektivischer Ansicht;
- Fig. 18: eine Leuchte gemäß einem fünften Ausführungsbeispiel der Erfindung, montiert im Wandbereich in einem Raum, bei der Erzeugung eines schematisch dargestellten Lichteffekts; und
- Fig. 19: eine Leuchte gemäß einem sechsten Ausführungsbeispiel der Erfindung, montiert im Wandbereich in einem Raum, bei der Erzeugung eines schematisch dargestellten Lichteffekts.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnungen sind gleiche, funktionsgleiche oder gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine Leuchte 1 gemäß einem ersten Ausführungsbeispiel. Ferner zeigt Fig. 1 einen Raum 2 in einem nicht in seiner Gesamtheit gezeigten Gebäude, wobei der Raum 2 bei dem gezeigten Ausführungsbeispiel eine relativ schmale und langgestreckte Form aufweist. Bei dem Raum 2 kann es sich zum Beispiel um einen Gang innerhalb des Gebäudes handeln. Es kann sich bei dem Raum 2 aber auch um eine andersartige Räumlichkeit, zum Beispiel einen Büroraum, einen Geschäftsraum, usw., handeln. Der Raum 2 weist eine Rasterdecke 3 auf, die eine abgehängte Zwischendecke bildet. Ferner weist der Raum 2 eine erste Wand 4a, eine zweite Wand 4b und einen Boden 5 auf. Die Leuchte 1 ist als eine Rasterleuchte zur Montage in der Rasterdecke 3 ausgebildet und in der in Fig. 1 nicht im Detail dargestellten, sondern nur angedeuteten Rasterdecke 3 befestigt.

Die Leuchte 1 weist einen quadratischen Leuchtenbasiskörper 6 und mehrere in den Leuchtenbasiskörper 6 einfügbare Leuchtsegmente 7 und 8 auf, wobei in Fig. 1 die Leuchtsegmente 7 und 8 an vordefinierten Positionen 7a bzw. 8a in den Leuchtenbasiskörper 6 eingefügt sind, siehe auch Fig. 1A. Der besseren Übersicht halber sind in Fig. 1 und 1A nicht alle der Leuchtsegmente und Positionen mit Bezugszeichen versehen. Beispielhaft weist die Leuchte 1 der Fig. 1, 1A vier Leuchtsegmente 8 sowie zwölf Leuchtsegmente 7 auf. Eine Außenkontur 9 jedes der Leuchtsegmente 7 ist in Fig. 1 quadratisch ausgebildet. Hingegen ist eine Außenkontur 10 jedes der Leuchtsegmente 8 kreisrund ausgeführt. Die Außenkonturen 9 der Leuchtsegmente 7 sowie die Außenkonturen 10 der Leuchtsegmente 8 sind jeweils gleich ausgebildet.

Fig. 1 und 1A zeigen ferner, dass die Positionen 7a der Leuchtsegmente 7 und die Positionen 8a der Leuchtsegmente 8 jeweils regelmäßig angeordnet sind. Während die Leuchtsegmente 8 entlang einer geraden Linie angeordnet sind, sind die Leuchtsegmente 7 an Positionen 7a angeordnet, die den Kreuzungspunkten eines orthogonalen Gitternetzes entsprechen. Bei dem ersten Ausführungsbeispiel bilden jedoch auch die Positionen 8a weitere Kreuzungspunkte des Gitternetzes, welches bereits die Positionen 7a definiert, siehe Fig. 1A.

Die Leuchtsegmente 7 und 8 bilden in deren eingefügtem Zustand somit, siehe Fig. 1A und 2, eine Anordnung 80, die sich in einer Ebene E erstreckt. Die Ebene E verläuft in Fig. 1, 1A und 2 in dem dort gezeigten, montierten Zustand der Leuchte 1 horizontal und parallel zu einer Ebene, in der sich die Rasterdecke 3 erstreckt, wobei die Ebene E und die Ebene der Rasterdecke 3 zusammenfallen können. Eine bezüglich des Raums 2 horizontale Richtung H ist zur Verdeutlichung in Fig. 1 eingezeichnet. Die Ebene E wird somit, siehe Fig. 1A und 2, durch zwei Richtungen R1, R2 aufgespannt, die in Fig. 1A senkrecht zueinander und parallel zur Rasterdecke 3, oder in der Ebene der Rasterdecke 3, verlaufen.

Die Leuchtsegmente 7 und 8 sind jeweils dafür ausgebildet, in den Leuchtenbasiskörper 6 eingesetzt und dadurch in diesen insbesondere lösbar eingefügt zu werden. Beispielsweise können die Leuchtsegmente 7, 8 und/oder der Leuchtenbasiskörper 6 mit geeigneten Rasteinrichtungen versehen sein, mittels derer erreicht werden kann, dass die Leuchtsegmente 7 und 8 jeweils beim Einfügen in den Leuchtenbasiskörper 6 einrasten und somit, insbesondere lösbar, gehalten sind. Hierbei kann vorgesehen sein, dass das rastende Einfügen der Leuchtsegmente 7, 8 jeweils in mehreren Drehlagen, zum Beispiel in mehreren Lagen verdreht um eine Achse parallel zur vertikalen Achse V, und insbesondere normal zur Ebene E, durch den Mittelpunkt des Leuchtsegments, ermöglicht ist. Ein rastendes Einfügen könnte in einer Mehrzahl von Schritten, versetzt um einen vordefinierten Winkel, möglich sein, z.B. in Schritten von 90 Grad.

Die Leuchtsegmente 7 und 8 sind bei dem ersten Ausführungsbeispiel als wechselbare Strahler, insbesondere Spots, ausgebildet. Jedes der Leuchtsegmente 7, 8 strahlt somit Licht in gerichteter Weise ab und weist eine vordefinierte Abstrahlcharakteristik auf. Die Abstrahlcharakteristiken der Leuchtsegmente 7, 8 der Leuchte 1 sind jedoch nicht alle identisch, sondern die Gesamtmenge der Abstrahlcharakteristiken der Leuchtsegmente 7, 8 umfasst mehrere unterschiedliche Abstrahlcharakteristiken.

Jedes der Leuchtsegmente 7, 8 weist eine oder mehrere Lichtquellen auf, die die gerichtete Abgabe von Licht durch die Leuchtsegmente 7, 8 ermöglichen. Die Lichtabgabe der Leuchtsegmente 7, 8 ist bei der Leuchte 1 der Fig. 1 gezielt mindestens in der in den Figuren 1 bis 4 schematisch illustrierten Art und Weise schaltbar und/oder steuerbar, um mehrere unterschiedliche Lichteffekte zu erzeugen. Das Schalten und/oder Steuern der Lichtabgabe eines Leuchtsegments 7, 8 kann insbesondere ein gänzliches Abschalten des Leuchtsegments, ein Einschalten desselben bei voller Leistung, sowie bei Bedarf ein Einschalten des Leuchtsegments auf einer vordefinierten Leistungsstufe unterhalb der vollen Leistung umfassen. Ferner kann das Schalten und/oder Steuern der Lichtabgabe zusätzlich eine stufenlose Regulierung der Lichtabgabe im Sinne eines Dimmens umfassen.

In Fig. 1 ist die Bereitstellung eines ersten Lichteffekts 11 mittels der Leuchte 1 gemäß dem ersten Ausführungsbeispiel schematisch skizziert. Hierfür wurden zwei Leuchtsegmente 7, die zur besseren Kennzeichnung zusätzlich mit dem Bezugszeichen 7' versehen sind, aktiviert, während die anderen Leuchtsegmente 7, 8 abgeschaltet sind. Die beiden Leuchtsegmente 7' haben jeweils eine Abstrahlcharakteristik, die es ermöglicht, mittels der beiden Leuchtsegmente 7' gemeinsam eine Lichtverteilung zu erzeugen, die eine direkte Ausleuchtung eines vordefinierten Bereichs 11a des Bodens 5 des Gangs 2 ermöglicht. Hierfür ist es nützlich, wenn die Leuchtsegmente 7' eine längliche Lichtverteilung erzeugen, die der langgestreckten Form des Raums 2 besser angepasst ist als ein kreisrunder Lichtkegel. Mit der einen Leuchte 1 wird somit eine effiziente Ausleuchtung möglich.

In Fig. 2 wurde statt der Leuchtsegmente 7' ein einziges Leuchtsegment 7, in Fig. 2 mit dem Bezugszeichen 7" gekennzeichnet, aktiviert, während die anderen Leuchtsegmente 7, 8 abgeschaltet sind. Die Abstrahlcharakteristik des Leuchtsegments 7" unterscheidet sich von jener der Leuchtsegmente 7'. Das Leuchtsegment 7" erzeugt am Boden 5 eine runde, beispielsweise kreisrunde oder elliptische, Lichtverteilung in einem Bereich 12a als zweiten Lichteffekt 12. Im Gegensatz zu einer beispielsweise größerflächigen Ausleuchtung des Bodens 5, wie in Fig. 1, wird in Fig. 2 durch den Lichteffekt 12 eine andersartige Stimmung erzeugt und der Raum 2 anders als in Fig. 1 in Szene gesetzt. In Fig. 2 wird ein kleinerer und anders geformter vordefinierter Bereich 12a des Bodens 5 als in Fig. 1 direkt beleuchtet. Es kann sich in dem Raum 2 optional ein Objekt O, in Fig. 2 gestrichelt eingezeichnet, befinden, das zum Beispiel auf dem Boden 5 steht und mittels des Lichteffekts 12 besonders beleuchtet und inszeniert wird. Anstelle des Objekts O könnte mittels des aktivierten Leuchtsegments 7" eine im Raum 2 befindliche Person beleuchtet werden.

In Fig. 3 sind zwei mit dem Bezugszeichen 8' gekennzeichnete der Leuchtsegmente 8 sowie zwei mit dem Bezugszeichen 7"' gekennzeichnete der Leuchtsegmente 7 aktiviert, um einen dritten Lichteffekt 13 zu erzeugen. Der dritte Lichteffekt 13 beinhaltet zwei einzelne Lichteffekte 13' und 13" und umfasst eine direkte Beleuchtung beider Wände 4a, 4b des Raumes 2 in eher langgestreckten beleuchteten Bereichen 13a, 13b, jedoch ohne dass der Boden 5 gezielt direkt beleuchtet wird. Hierdurch wird wiederum eine veränderte Stimmung im Raum 2 geschaffen. Falls vorhanden, können an den Wänden befindliche Objekte angestrahlt werden, oder es wird lediglich die Wandoberfläche und -struktur beleuchtet, um den Raum 2 in Szene zu setzen.

In Fig. 4 ist die Lichtabgabe der Leuchtsegmente 7, 8 der Leuchte 1 in der Weise geschaltet und/oder gesteuert, dass die in den Fig. 1, 2 und 3 schematisch skizzierten Beleuchtungseffekte kombiniert werden und somit einen vierten Lichteffekt 14 bilden. Der vierte Lichteffekt 14 kombiniert somit die direkte Beleuchtung der Wände 4a, 4b wie in Fig. 3 mit der Ausleuchtung des Bodens 5 gemäß Fig. 1 und mit einer somit verstärkten Ausleuchtung eines kreisrunden oder elliptischen Bereichs 12a des Bodens 5, innerhalb des mittels der Leuchtsegmente 7' bereits ausgeleuchteten Bodenbereichs 11a.

Um die in den Fig. 1, 2, 3 und 4 schematisch illustrierten Lichteffekte 11-14 zu erzeugen, werden einzelne der Leuchtsegmente 7, 8 der Leuchte 1 oder Untergruppen der Leuchtsegmente 7, 8 gezielt ein- oder abgeschaltet oder deren Lichtabgabe gezielt gesteuert.

In Fig. 1 bilden die Leuchtsegmente 7', die gleichartig ausgebildet sein können, eine erste Untergruppe 21 von Leuchtsegmenten 7, die gleichzeitig aktiviert werden, um durch Zusammenwirken der Leuchtsegmente 7' der ersten Untergruppe 21 den ersten Lichteffekt 11 zu erzeugen. Hingegen wurde in Fig. 2 ein einzelnes Leuchtsegment 7" zur Erzeugung des zweiten Lichteffekts 12 aktiviert.

In Fig. 3 wurden die Leuchtsegmente einer zweiten Untergruppe 22, die zwei Leuchtsegmente 8' sowie zwei Leuchtsegmente 7"' umfasst, siehe Fig. 3, zur Erzeugung des dritten Lichteffekts 13 gleichzeitig aktiviert, wobei eine dritte Untergruppe 22a, umfassend die zwei beispielsweise gleichartigen Leuchtsegmente 8', der Beleuchtung des Bereichs 13a auf der ersten Wand 4a und eine vierte Untergruppe 22b, umfassend die zwei beispielsweise gleichartigen Leuchtsegmente 7"', der Beleuchtung des Bereichs 13b auf der zweiten Wand 4b dient. Somit erzeugen die Leuchtsegmente 8' der dritten Untergruppe 22a gemeinsam den Lichteffekt 13' auf der ersten Wand 4a, während die Leuchtsegmente 7"' der vierten Untergruppe 22b gemeinsam den Lichteffekt 13" auf der zweiten Wand 4b erzeugen. Durch das Zusammenspiel der Lichteffekte 13', 13" wird der dritte Lichteffekt 13 gebildet.

In Fig. 4 sind die Untergruppen 21, 22a, 22b sowie das Leuchtsegment 7" gleichzeitig aktiviert, um den Lichteffekt 14 bereitzustellen. Die Leuchtsegmente 8', 7', 7", 7‴ bilden die in Fig. 4 schematisch skizzierte vierte Untergruppe 23.

Anhand der Fig. 1-4 wird deutlich, dass die Lichteffekte 11, 12, 13' und 13" voneinander verschieden sind. Auch die Lichteffekte 13 und 14 unterscheiden sich von den einzelnen Lichteffekten 11, 12, 13', 13", indem durch Kombinieren einiger oder aller der Lichteffekte 11, 12, 13', 13" neue, andere Beleuchtungseffekte geschaffen werden. Die Untergruppen 21, 22a, 22b sind disjunkt und enthalten somit keine gemeinsamen Leuchtsegmente, wohingegen die Untergruppen 21, 22a und 22b alle drei in der fünften Untergruppe 23 enthalten sind.

Es wird also erkennbar, dass die Leuchte 1 vorteilhaft die Erzeugung von Lichteffekten insbesondere in vertikalen und horizontalen Teilgebieten oder Bereichen des Raums 2, beispielhaft im Bereich des Bodens 5 und der Wände 4a, 4b, ermöglicht, ohne dass zur Variation der Lichteffekte ein Verschwenken oder Verdrehen von Spots notwendig wäre. Die Leuchtsegmente 7, 8 strahlen aus der sich horizontal erstreckenden Anordnung 80 heraus in den Raum 2 beispielhaft auf einen oder mehrere Bereich(e) der Wände 4a und/oder 4b oder die gesamte Wand 4a und/oder 4b, und alternativ oder in Kombination hiermit auf einen oder mehrere Bereich(e) des Bodens 5 oder den gesamten Boden 5. Es werden also mit einer fix montierten Leuchte 1 mit im montierten Zustand horizontal ausgelegter, fester Anordnung 80 der Leuchtsegmente 7, 8 unterschiedlichste Beleuchtungseffekte in der Horizontalen und insbesondere auch in der Vertikalen erzeugbar. Die Variation der Lichteffekte erfolgt hierbei auf einfache Weise durch Schalten und/oder Steuern der Lichtabgabe von einzelnen Leuchtsegmenten 7, 8 oder von Gruppen dieser.

Jedes der Leuchtsegmente 7 und 8 weist gemäß dem ersten Ausführungsbeispiel eine als ein Reflektor 30 ausgebildete optische Komponente 25 auf, unter deren Verwendung jeweils die Abstrahlcharakteristik des Leuchtsegments 7, 8 erzielt wird. Um unterschiedliche Abstrahlcharakteristiken zu erzielen, ist die Leuchte 1 in der Weise mit Leuchtsegmenten 7 und 8 ausgestattet, dass die Leuchte 1 unterschiedliche derartige Reflektoren 30 beinhaltet. Die Leuchte 1 weist Leuchtsegmente 7, 8 mit mindestens zwei verschiedenen Reflektortypen zur Erzeugung mindestens zwei verschiedener Abstrahlcharakteristiken auf, um unterschiedliche Lichteffekte bereitstellen zu können.

Fig. 5 und 5A zeigen schematisch einen Reflektor 30 für ein Leuchtsegment 7 der Leuchte 1 gemäß dem ersten Ausführungsbeispiel. Bei dem Leuchtsegment 7 kann es sich beispielsweise um eines der Leuchtsegmente 7' der ersten Untergruppe 21 handeln.

Der Reflektor 30 ist beispielsweise mittels Spritzgießen gefertigt und weist mehrere lichtreflektierende Teilflächen 31, 32, 33, 34, 35, 36, 37, 38 auf. Die Herstellung des Reflektors 30 könnte stattdessen jedoch alternativ mittels eines anderen Fertigungsverfahrens erfolgen, zum Beispiel durch Umformen eines Blechzuschnitts. Die beiden lichtreflektierenden Teilflächen 31 und 33 sind einander gegenüberliegend angeordnet und sind jeweils als ein Teil einer Standard-Reflektorfläche ausgebildet. Ferner sind die beiden lichtreflektierenden Teilflächen 32 und 34 einander gegenüberliegend angeordnet und sind jeweils als eine Freiformfläche ausgebildet. Mit Hilfe der Freiformflächen 32 und 34 kann gezielt Einfluss auf die Abstrahlcharakteristik des Leuchtsegments, welches mit dem Reflektor 30 ausgestattet ist, genommen werden.

In Fig. 5 ist ferner beispielhaft eine Lichtquelle 49 schematisch eingezeichnet, die bei diesem Ausführungsbeispiel als LED-Anordnung 50 mit mehreren Leuchtdioden (LEDs) 51 ausgebildet ist. Die LED-Anordnung 50 bildet, wie der Reflektor 30, einen Bestandteil eines Leuchtsegments und ist in Fig. 5 beispielhaft viereckig ausgebildet, es sei aber erwähnt, dass die Lichtquelle 49 auch anders, beispielsweise rund, geformt sein kann. Ferner sind anstatt LEDs andere Lichtquellen, etwa Halogenlampen, denkbar.

Ferner ist in Fig. 5 eine im in den Leuchtenbasiskörper 6 eingefügten Zustand des Leuchtsegments dem Raum 2 zugewandte Sichtseite S des Reflektors 30 angedeutet. Der Reflektor 30 öffnet sich zur Sichtseite S hin, um das Licht mit der angestrebten Abstrahlcharakteristik abzustrahlen. Fig. 5A zeigt den Reflektor 30 schematisch in Draufsicht von der Sichtseite S her.

Der Reflektor 30 weist vier lichtreflektierende Seiten 30a, 30b, 30c, 30d auf, wobei jeweils benachbarte der lichtreflektierenden Teilflächen 31-38 an einer von mehreren Ecken 39a-39d des Reflektors 30 miteinander verbunden sind. Im einzelnen sind die Teilflächen 31 und 32 sowie 35 und 36 jeweils an der Ecke 39a miteinander verbunden, die Teilflächen 32 und 33 sowie 36 und 37 sind jeweils an der Ecke 39b miteinander verbunden, die Teilflächen 33 und 34 sowie 37 und 38 sind jeweils an der Ecke 39c miteinander verbunden, und die Teilflächen 34 und 31 sowie 38 und 35 sind jeweils an der Ecke 39d miteinander verbunden. Das Bezugszeichen 30u bezeichnet den im Wesentlichen rechteckigen, insbesondere quadratischen, Außenumriss des Reflektors 30.

Fig. 5 zeigt ferner eine Mittelachse A des Reflektors 30. Die lichtreflektierenden Teilflächen 31-38 umschließen einen Reflektorinnenbereich 40, welcher trichterartig, jedoch mit einer eckigen Querschnittsform mit den vier Ecken 39a-d, zu der LED-Anordnung 50 zuläuft. Die weiter zur Sichtseite S hin angeordneten, lichtreflektierenden Teilflächen 35-38 sind stärker zur Mittelachse A geneigt, verlaufen somit von der Sichtseite S aus gesehen flacher, und bilden miteinander einen erheblich größeren Öffnungswinkel als die lichtreflektierenden Teilflächen 31-34.

Die als Freiformflächen ausgebildeten Teilflächen 32 und 34 sind zu dem Reflektorinnenbereich 40 hin bauchartig vorgewölbt ausgebildet. Die bauchartige Vorwölbung ist in Fig. 5 und 5A mit dem Bezugszeichen 45 bezeichnet. Eine derartige Gestaltung der Freiformflächen 32, 34 ist insbesondere nützlich, um die Lichtverteilung und Abstrahlcharakteristik eines Leuchtsegments, das den Reflektor 30 aufweist, zum Beispiel an einen langgestreckten auszuleuchtenden Bereich anzupassen. Fig. 6 und 7 illustrieren schematisch einen Lichtkegel 60, wie er mittels eines Reflektors 30 mit lichtreflektierenden Teilflächen 31-38 gemäß Fig. 5, 5A erzeugt werden kann, in zwei zueinander normalen Richtungen. Im Einzelnen zeigt Fig. 6 eine schematische Seitenansicht des Lichtkegels 60, während Fig. 7 diesen von vorne zeigt. Es wird deutlich, dass der Lichtkegel 60 in den beiden Betrachtungsrichtungen unterschiedlich geformt ist und, wie insbesondere Fig. 7 deutlich macht, eine langgestreckte Form aufweist. Dies ermöglicht eine erleichterte und effizientere Ausleuchtung von langgezogenen Räumlichkeiten wie zum Beispiel Gängen, siehe Fig. 1-4.

Die Formgebung der lichtreflektierenden Teilflächen 31-38 illustrieren schematisch und in vereinfachter Weise zusätzlich die Fig. 8 und 9. Fig. 8 zeigt die als Standard-Reflektorflächen ausgebildeten, mit parabolischer Form ausgeführten und insbesondere mit einer Facettenstruktur versehenen Teilflächen 31 und 33 in einem Mittelschnitt I-I durch den Reflektor 30, vgl. Fig. 5A. In dem zum Schnitt der Fig. 8 normalen Mittelschnitt II-II der Fig. 9, vgl. Fig. 5A, sind die mit bauchartigen Vorwölbungen zum Reflektorinnenbereich 40 hin ausgebildeten Teilflächen 32 und 34 schematisch vereinfacht sichtbar, ebenso die schematisch angedeuteten Schnittlinien (punktiert dargestellt) der Teilflächen 32 und 34 mit den anderen beiden Teilflächen 31 und 33 im Bereich der Ecken 39a-d des Reflektors 30.

Die Form des Reflektors 30 kann zwar von einem Nutzer nicht verändert werden, jedoch werden bevorzugt eine Anzahl unterschiedlicher Reflektorformen bereitgestellt, mittels derer die Abstrahlcharakteristik des Leuchtsegments für unterschiedliche Lichteffekte geeignet abgewandelt werden kann. Für einige der Leuchtsegmente, zum Beispiel das Leuchtsegment 7" der Fig. 2, kommt eine Ausbildung des Reflektors ohne Freiformflächen in Betracht, beispielsweise auch ein Reflektor mit einem im Querschnitt runden Innenbereich 40. Ein Nutzer kann sich beispielsweise bei der anfänglichen Konfiguration der Leuchte 1 Leuchtsegmente 7, 8 aus einer Vielzahl verfügbarer Leuchtsegmente mit unterschiedlicher oder gleicher Außenkontur und unterschiedlicher Reflektorform zusammenstellen, um dem angestrebten Einsatz gerecht zu werden. Beispielsweise könnten unterschiedliche Reflektoren 30 für die Ausleuchtung von Gängen unterschiedlicher Breite bereitgestellt werden.

Die Fig. 1-4 zeigen mehrere Leuchtsegmente 7 mit gleicher quadratischer Außenkontur 9. Jedoch können die Leuchtsegmente 7 unterschiedliche Reflektorformen aufweisen, mit anderen Worten, die Formgebung des Reflektors des Leuchtsegments 7' unterscheidet sich von jener des Reflektors des Leuchtsegments 7" und diese wiederum von der Formgebung des Reflektors des Leuchtsegments 7‴. Die gleiche Außenkontur 9 ist nicht nur ästhetisch interessant, sondern erleichtert auch die Kombination von Leuchtsegmenten 7 mit unterschiedlicher Abstrahlcharakteristik, zumal ja die Außenkontur 9 nicht variiert. Wird die Leuchte 1 durch Auswahl von Leuchtsegmenten aus einer größeren Anzahl verfügbarer Leuchtsegmente konfiguriert, kann sich die im Wesentlichen identische Außenkontur 9 als praktisch erweisen. Bei identischer Außenkontur 9 können die Außenumrisse 30u der zugeordneten Reflektoren 30 ebenfalls gleich sein, z.B. für alle der Leuchtsegmente 7 der Fig. 1-4, auch wenn die Gestaltung der Teilflächen 31-38 zur Bereitstellung unterschiedlicher Abstrahlcharakteristiken variiert.

Die vorstehenden Ausführungen zur Ausbildung des Reflektors 30 sind analog auf die Leuchtsegmente 8 mit der Außenkontur 10 anwendbar, wobei in diesem Falle der Reflektor z. B. einen runden Außenumriss aufweisen kann.

Die lösbar eingefügten Leuchtsegmente 7 und 8 sind jeweils austauschbar, wodurch bei Bedarf auch nach der Wahl der Anfangskonfiguration noch Änderungen an den Beleuchtungseffekten möglich sind und zudem bei Bedarf ein beschädigtes Leuchtsegment leicht durch ein neues ersetzt werden kann.

Die Leuchte 1 kann als Ganzes im montierten Zustand der Fig. 1-4 noch feineinstellbar oder justierbar sein, etwa zur Feineinstellung der Gesamtausrichtung der Leuchte 1 und zum Ausgleich von Montagetoleranzen. Dies kann durch Schwenken der Leuchte 1 zum Beispiel um die beiden Achsen A', A", siehe Fig. 1, insbesondere innerhalb eines begrenzten Winkelbereichs, erfolgen. Es kann jedoch alternativ von einer derartigen Einstellbarkeit der Leuchte 1 abgesehen werden, was den Aufbau der Leuchte 1 weiter vereinfacht.

Wie erwähnt, ist die Leuchte 1 gemäß dem ersten Ausführungsbeispiel als eine Rasterleuchte ausgebildet. Der Leuchtenbasiskörper 6 ist in der Weise dimensioniert, dass er in einem Raster der Rasterdecke 3 passend aufgenommen werden kann. Dies verdeutlicht schematisch die Fig. 10, die zudem Profilelemente 3a der Rasterdecke 3 schematisch zeigt. Der Leuchtenbasiskörper 6, der insbesondere ein geeignetes Gehäuse umfassen kann, kann zudem mit geeigneten Einrichtungen ausgestattet sein, um die Leuchte 1 in einem durch die Profilelemente 3a gebildeten Raster der Rasterdecke 3 zu halten.

Ein in Fig. 11 skizziertes zweites Ausführungsbeispiel unterscheidet sich von dem ersten Ausführungsbeispiel lediglich darin, dass die Leuchte 1' anstatt als Rasterleuchte als eine Einbauleuchte ausgebildet ist. Hierfür kann die Leuchte 1' einen an die Einbausituation angepassten Leuchtenbasiskörper 6', der wiederum mit einem geeigneten Gehäuse ausgebildet sein kann, aufweisen. Eine Decke 3' des Raums 2 kann zum Beispiel eine geeignete Aussparung zur Aufnahme des Leuchtenbasiskörpers 6' aufweisen. Bei der Decke 3' kann es sich bei einem Beispiel ebenfalls um eine abgehängte Zwischendecke handeln, die jedoch bei diesem Beispiel keine Rasterdecke bildet.

Ein drittes, in Fig. 12 skizziertes Ausführungsbeispiel unterscheidet sich von dem ersten Ausführungsbeispiel lediglich darin, dass die Leuchte 1" in geeigneter Weise ausgebildet ist und insbesondere einen geeignet ausgebildeten Leuchtenbasiskörper 6" aufweist, um als eine abgehängte Leuchte 1" verwendet zu werden. In Fig. 12 weist der Leuchtenbasiskörper 6" ein eigenständiges Gehäuse auf, welches nach Aufhängen der Leuchte 1" sichtbar bleibt. In Fig. 12 ist die Leuchte 1" beispielhaft über Seile an einer Decke 3" des Raums 2 abgehängt. Die Leuchte 1" kann jedoch stattdessen über andere geeignete Mittel von der Decke 3" abgehängt werden.

Eine schematisch stark vereinfachte Darstellung eines Leuchtsegments 7 oder 8 für die Leuchten gemäß den vorstehend beschriebenen Ausführungsbeispielen zeigt die Fig. 15, wobei zudem ein Abschnitt des Leuchtenbasiskörpers 6, 6' bzw. 6" schematisch und vereinfacht gezeigt ist. Das Leuchtsegment 7, 8 weist die optische Komponente 25, die Lichtquelle 49, beispielsweise in Form der LED-Anordnung 50, eine Anordnung 100 elektrischer und elektronischer Komponenten zur Versorgung und Ansteuerung der Lichtquelle 49, aufweisend insbesondere einen Konverter, Rasteinrichtungen 110 zur mechanischen Befestigung und zum Halten des Leuchtsegments 7, 8 im Leuchtenbasiskörper 6, 6', oder 6" sowie elektrische Kontaktierungseinrichtungen 120 insbesondere zur Herstellung einer elektrischen Verbindung mit einer Stromversorgung, beispielsweise bei Netzspannung, z. B. 230 V, auf. Der Leuchtenbasiskörper 6, 6', bzw. 6" ist seinerseits mit leuchtenbasiskörperseitigen Rasteinrichtungen 111 und elektrischen Kontaktierungseinrichtungen 121 versehen. Die Rasteinrichtungen 111 sind dafür eingerichtet, mit den Rasteinrichtungen 110 rastend in Eingriff zu gelangen, um das Leuchtsegment 7 bzw. 8 am Leuchtenbasiskörper 6, 6', oder 6" zu halten, während die elektrischen Kontaktierungseinrichtungen 121 dafür eingerichtet sind, mit den Kontaktierungseinrichtungen 120 in Kontakt zu treten und eine elektrisch leitende Verbindung herzustellen, um das Leuchtsegment 7, 8 mit elektrischem Strom zu versorgen. Hierfür können im Leuchtenbasiskörper 6, 6', oder 6" elektrische Versorgungsleitungen vorgesehen sein, die der Übersicht halber in Fig. 15 nicht im Detail dargestellt sind.

Die Bestandteile der Anordnung 100, die Lichtquelle 49 und die Kontaktierungsmittel 120 könnten beispielsweise auf einer gemeinsamen Platine bzw. Leiterplatte angeordnet werden oder stattdessen separat in einem geeigneten Gehäuse vorgesehen sein.

Bei weiteren Ausführungsbeispielen der Erfindung kann anstelle des Reflektors 30, wie für die vorstehenden Ausführungsbeispiele beschrieben, eine Linse als optische Komponente 25 verwendet werden, um die Abstrahlcharakteristik des jeweiligen Leuchtsegments 7, 8 zu beeinflussen. Eine Linse 130 und eine Linse 230, die beispielhaft in entsprechenden Abwandlungen der ersten bis dritten Ausführungsbeispiele zur Beeinflussung der Abstrahlcharakteristik eingesetzt werden können, sind in den Fig. 16 und 17 schematisch dargestellt, wobei es sich versteht, dass die Linse 130 bzw. 230 mit Blick auf Material und Geometrie an den jeweils angestrebten Lichteffekt und die erwünschte Abstrahlcharakteristik des Leuchtsegments 7 bzw. 8 angepasst werden kann.

Die Linse 130 gemäß einem vierten Beispiel, siehe Fig. 16, weist auf einer stirnseitigen Vorderseite 135, die einer Sichtseite S entspricht und auf der die Linse 130 im Verwendungszustand in der Leuchte 1 Licht abstrahlt, einen plattenförmigen Abschnitt 131 auf, dessen Außenumriss bei dem Beispiel der Fig. 16 zugleich den Au-ßenumriss 131u der Linse 130 definiert. Bei dem Beispiel der Fig. 16 ist der Außenumriss 131u der Linse 130 quadratisch, wobei es aber denkbar ist, in Abwandlungen des Beispiels der Fig. 16 Linsen mit rundem, beispielsweise kreisrundem, Außenumriss 131u vorzusehen. Die Wahl des Außenumrisses 131u kann auch im Falle der Verwendung von Linsen davon abhängen, wie die Positionen 7a, 8a im Leuchtenbasiskörper 6 vorgesehen sind und welche Außenkontur 9, 10 das jeweilige Leuchtsegment aufweisen soll. Fig. 16 zeigt die Linse 130 zusammen mit deren angedeuteter Mittelachse AA.

Zur Beeinflussung der Abstrahlcharakteristik, die unter Verwendung der Linse 130 erzielt wird, weist die Linse 130 auf der Vorderseite 135 in der Mitte eine Ausnehmung 132 auf, die für die Einstellung der Abstrahlcharakteristik vorgesehen ist und somit als Optik zur Steuerung oder Beeinflussung der Abstrahlcharakteristik dient. Die Ausnehmung 132 ist somit bei der Linse 130 der Fig. 16 in Abhängigkeit von der gewünschten Abstrahlcharakteristik des Leuchtsegments, das mit der Linse 130 ausgestattet ist, ausgebildet.

Auf einer dem plattenförmigen Abschnitt 131 gegenüberliegenden Rückseite 136 der Linse 130 weist diese eine weitere Ausnehmung 133 auf, in welcher im Verwendungszustand der Linse 130 im Leuchtsegment 7 oder 8 die Lichtquelle 49, vorzugsweise eine LED oder LED-Anordnung, angeordnet ist.

Ferner weist die Linse 130 auf der Rückseite 136 zwei Fixierabschnitte 134 auf, die beispielhaft bolzen- oder zäpfchenartig ausgebildet sind und zur Fixierung der Linse 130, insbesondere auf einer Platine, dienen. Auch andere Arten der Fixierung der Linse 130 im Leuchtsegment 7, 8, insbesondere auf einer Platine, welche auch die LED oder LED-Anordnung trägt, sind jedoch denkbar.

Bei einer Variante des vierten Beispiels könnte statt der Linse 130 eine Linse 230, siehe Fig. 17, vorgesehen sein. Die Linse 230 der Fig. 17 unterscheidet sich von der Linse 130 der Fig. 16 lediglich dadurch, dass die Linse 230 auf der Vorderseite 135 nicht mit einer Ausnehmung 132 zur Beeinflussung der Abstrahlcharakteristik versehen ist. Wenn die gewünschte Abstrahlcharakteristik des Leuchtsegments 7 oder 8 eine Ausnehmung 132 nicht erforderlich macht, kann diese somit weggelassen werden.

Gemäß dem vorstehend beschriebenen vierten Beispiel und der erläuterten Variante desselben weisen die Leuchtsegmente 7 und die Leuchtsegmente 8 jeweils eine Linse 130 oder 230 anstelle des Reflektors 30 auf, wobei dieses Beispiel nicht Teil der Erfindung ist, aber für das Verständnis der Erfindung nützlich sein kann. Soweit erforderlich, ist das Leuchtsegment 7, 8 dann jeweils geeignet eingerichtet, um die Linse 130 oder 230 anstelle des Reflektors in geeigneter Weise befestigen zu können. Darüber hinausgehend jedoch ist die Leuchte gemäß dem vierten Beispiel und dessen Variante ausgebildet wie vorstehend zu dem ersten Ausführungsbeispiel beschrieben, wobei auch die Leuchten gemäß dem vierten Beispiel und dessen Variante wie zu den zweiten und dritten Ausführungsbeispielen oben erläutert abgewandelt sein können.

Eine Leuchte 1001' gemäß einem fünften Ausführungsbeispiel und eine Leuchte 1001" gemäß einem sechsten Ausführungsbeispiel zeigen die Figuren 18 und 19. Die Leuchten 1001' und 1001" stellen jeweils Abwandlungen der vorstehend beschriebenen Ausführungsbeispiele und deren Varianten dar, so dass bis auf die nachstehend erläuterten Unterschiede auf die obigen Ausführungen verwiesen wird.

Die Leuchte 1001' ist im Wandbereich in einem Raum 1002 installiert. Der Raum 1002 weist eine Decke 1003, einen Boden 1005 sowie mindestens eine erste Wand 1004a und eine dieser gegenüberliegende zweite Wand 1004b' auf. Die Leuchte 1001' ist in die zweite Wand 1004b' eingebaut, wobei die Leuchte 1001' hierfür einen an die Einbausituation in die Wand 1004b' angepassten Leuchtenbasiskörper 1006' aufweist. Der Leuchtenbasiskörper 1006' ist bei dem Ausführungsbeispiel der Fig. 18 mit einem Gehäuse ausgebildet, das für den Einbau in die Wand 1004b' eingerichtet ist. Der Leuchtenbasiskörper 1006' ist in Fig. 18 in einer geeigneten Aussparung in der Wand 1004b' aufgenommen und mit Hilfe von nicht dargestellten Haltemitteln gehalten.

Bei dem sechsten Ausführungsbeispiel der Fig. 19 ist die Leuchte 1001" ebenfalls im Wandbereich installiert. Wiederum weist der Raum 1002 zwei Wände 1004a und 1004b" auf. Auf die Oberfläche der Wand 1004b" ist die Leuchte 1001" aufmontiert. Hierfür ist die Leuchte 1001" ausgebildet und weist insbesondere einen Leuchtenbasiskörper 1006" auf, um als An- oder Aufbauleuchte 1001" verwendet zu werden. Der Leuchtenbasiskörper 1006" der Fig. 19 weist ein eigenständiges Gehäuse auf, welches nach dem Montieren der Leuchte 1001" an der Wand 1004b" sichtbar bleibt.

Sowohl in Fig. 18 als auch in Fig. 19 ist die Erzeugung eines Lichteffekts 1011 auf der ersten Wand 1004a schematisch dargestellt. Es versteht sich aber, dass mittels der Leuchte 1001' und der Leuchte 1001" jeweils, analog zur Erzeugung von Lichteffekten durch die Leuchten 1, 1', 1", verschiedene Lichteffekte erzeugt werden können. Hierbei können bei den Ausführungsbeispielen der Fig. 18, 19 zusätzlich mittels geeigneter Leuchtsegmente 7, 8 Lichteffekte nicht nur auf der Wand 1004a, sondern auch auf dem Boden 1005 und/oder an der Decke 1003 erzeugt werden. Hierzu sei auf die obigen Ausführungen verwiesen.

Bei der Leuchte 1001' bilden die Leuchtsegmente 7 und 8 in deren eingefügtem Zustand somit, siehe Fig. 18, eine Anordnung, die sich in einer Ebene E' erstreckt, wobei die Ebene E' in Fig. 18 im montierten Zustand der Leuchte 1001' vertikal und parallel zu einer Ebene, in der sich die Wand 1004b' erstreckt, verläuft. Im Falle einer eingebauten Leuchte 1001' können die Ebene E' und die Ebene der Wand 1004b' zusammenfallen. Die Ebene E'wird durch zwei Richtungen R1', R2' aufgespannt, die in Fig. 18 senkrecht zueinander und parallel zur Wand 1004b', oder in der Ebene der Wand 1004b', verlaufen. Auch bei der Leuchte 1001" der Fig. 19 bilden die Leuchtsegmente 7 und 8 eine Anordnung, die sich in einer in Fig. 19 nicht eingezeichneten vertikalen Ebene parallel zur Wand 1004b" erstreckt.

Insbesondere sei erwähnt, dass die obigen Ausführungen zu Fig. 15 auch auf die Leuchten 1001', 1001" anwendbar sind.

Das weiter oben beschriebene Schalten und/oder Steuern der Lichtabgabe der Leuchtsegmente 7, 8, einzeln, kombiniert in disjunkten und/oder überlappenden Untergruppen, oder alle gemeinsam, kann in einer nicht dargestellten Variante aller der vorstehend beschriebenen Ausführungsbeispiele mittels zu den einzelnen Leuchtsegmenten führender, stromführender Kabel und Schalter oder Dimmer erfolgen. Hierzu können beispielsweise zu schaltende Untergruppen bereits bei der Installation der Leuchte 1, 1', 1", 1001', 1001" festgelegt und eine geeignete Anzahl von Schaltern oder Dimmern für diese Untergruppen bereitgestellt werden. Die elektrische Verschaltung der Leuchtsegmente 7, 8 mit den Schaltern oder Dimmern legt dann fest, ob und wie die Leuchtsegmente 7, 8 alle gemeinsam oder einzeln oder in Untergruppen hinsichtlich ihrer Lichtabgabe geschaltet oder gesteuert werden können.

In einer weiteren Variante der vorstehend beschriebenen Ausführungsbeispiele jedoch erfolgt das Schalten und/oder Steuern der Lichtabgabe der Leuchtsegmente 7, 8 in einer in Fig. 13 schematisch skizzierten Weise vermittelt über einen Bus 70. Jedes der Leuchtsegmente 7, 8 ist beispielsweise an eine Stromversorgung angeschlossen, was in Fig. 13 nicht im Detail dargestellt ist. Die Aktivierung, Deaktivierung oder Dimmung der Leuchtsegmente 7, 8 erfolgt bei der Variante der Fig. 13 zum Beispiel mit Hilfe von den Leuchtsegmenten 7, 8 zugeordneten Adressen und/oder eines geeigneten Protokolls sowie in geeigneter Form über den Bus 70 transportierter Steuerungs- und/oder Schaltanweisungen. Die Leuchtsegmente 7, 8 können somit in besonders flexibler und variabler Art und Weise angesprochen werden. Alternativ kann statt des Bus 70 ein Steuernetzwerk genutzt werden. Jedes der Leuchtsegmente 7, 8, siehe Fig. 13, weist eine Einrichtung 71 auf, welche es ermöglicht, Steuersignale zum Schalten und/oder Steuern der Lichtabgabe des Leuchtsegments 7 bzw. 8 auf drahtgebundenem Weg über den Bus 70 zu empfangen. Hierbei umfasst die Einrichtung 71 eine Schnittstelle zur Anbindung an den Bus 70. Alternativ kann die Schnittstelle zur Anbindung an ein drahtgebundenes Netzwerk ausgebildet sein.

In einer weiteren, bevorzugten Variante der vorstehend beschriebenen Ausführungsbeispiele erfolgt die Steuerung und/oder das Schalten der Lichtabgabe der einzelnen Leuchtsegmente 7, 8 nicht drahtgebunden, sondern drahtlos, was das Verlegen von Leitungen vermeidet. Dies ist in Fig. 14 schematisch skizziert. Jedes der Leuchtsegmente 7 und 8 weist eine Kommunikationseinrichtung 72 auf, welche ein Empfangen von Steuersignalen zum Schalten und/oder Steuern der Lichtabgabe auf drahtlosem Weg ermöglicht. Insbesondere umfasst die Kommunikationseinrichtung 72 eine Schnittstelle zur Kommunikation über ein drahtloses Protokoll.

Es sei erwähnt, dass zusätzlich zu den Einrichtungen 71 oder 72 jedes der Leuchtsegmente 7, 8 zudem eine Recheneinrichtung zur Verarbeitung der Steuersignale sowie eine Treiberkomponente, die die Variation der abgestrahlten Lichtleistung entsprechend den Steuersignalen ermöglicht, aufweisen kann.

Die Einrichtungen 71 bzw. 72 sowie die Recheneinrichtung und die Treiberkomponente können Bestandteil der in Fig. 15 schematisch angedeuteten Anordnung 100 sein.

Ferner sei erwähnt, dass bei den vorstehend beschriebenen Ausführungsbeispielen die Leuchtsegmente 7, 8 und der Leuchtenbasiskörper 6, 6', 6", 1006' bzw. 1006" Kontaktierungsmittel 120, 121, siehe Fig. 15, aufweisen können, die nicht nur geeignet sind, einen elektrischen Kontakt der Leuchtsegmente 7, 8 mit einer Stromversorgung herzustellen, sondern, sofern eine drahtgebundene Steuerung möglich sein soll, es beispielsweise zusätzlich ermöglichen, einen Kontakt mit einer Datenleitung, etwa für den Bus 70, herzustellen. Alternativ wäre es denkbar, separate Kontaktierungsmittel für die Datenleitung vorzusehen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Die Erfindung ist insbesondere nicht auf eine Leuchte mit der in den Ausführungsbeispielen angegebenen Anzahl und Kombination von Leuchtsegmenten beschränkt. Es könnten mehr oder weniger Leuchtsegmente vorgesehen sein, wobei diese beispielsweise alle eine rechteckige oder quadratische Außenkontur aufweisen können. Vielerlei Anzahlen und Kombinationen von Leuchtsegmenten sind denkbar.

### Bezugszeichenliste

- 1: Leuchte
- 1': Leuchte
- 1": Leuchte
- 2: Raum
- 3: Rasterdecke
- 3': Decke
- 3": Decke
- 3a: Profilelement (Rasterdecke)
- 4a: erste Wand
- 4b: zweite Wand
- 5: Boden
- 6: Leuchtenbasiskörper
- 6': Leuchtenbasiskörper
- 6": Leuchtenbasiskörper
- 7: Leuchtsegment
- 7': aktiviertes Leuchtsegment
- 7": aktiviertes Leuchtsegment
- 7‴: aktiviertes Leuchtsegment
- 7a: Position
- 8: Leuchtsegment
- 8': aktiviertes Leuchtsegment
- 8a: Position
- 9: Außenkontur (Leuchtsegment)
- 10: Außenkontur (Leuchtsegment)
- 11: erster Lichteffekt
- 11a: Bereich (Boden)
- 12: zweiter Lichteffekt
- 12a: Bereich (Boden)
- 13: dritter Lichteffekt
- 13': Lichteffekt
- 13": Lichteffekt
- 13a: Bereich (Wand)
- 13b: Bereich (Wand)
- 14: vierter Lichteffekt
- 21: erste Untergruppe
- 22: zweite Untergruppe
- 22a: dritte Untergruppe
- 22b: vierte Untergruppe
- 23: fünfte Untergruppe
- 25: optische Komponente
- 30: Reflektor
- 30a: lichtreflektierende Seite (Reflektor)
- 30b: lichtreflektierende Seite (Reflektor)
- 30c: lichtreflektierende Seite (Reflektor)
- 30d: lichtreflektierende Seite (Reflektor)
- 30u: Außenumriss (Reflektor)
- 31: lichtreflektierende Teilfläche (Reflektor)
- 32: lichtreflektierende Teilfläche (Reflektor)
- 33: lichtreflektierende Teilfläche (Reflektor)
- 34: lichtreflektierende Teilfläche (Reflektor)
- 35: lichtreflektierende Teilfläche (Reflektor)
- 36: lichtreflektierende Teilfläche (Reflektor)
- 37: lichtreflektierende Teilfläche (Reflektor)
- 38: lichtreflektierende Teilfläche (Reflektor)
- 39a: Ecke (Reflektor)
- 39b: Ecke (Reflektor)
- 39c: Ecke (Reflektor)
- 39d: Ecke (Reflektor)
- 40: Reflektorinnenbereich
- 45: bauchartige Vorwölbung
- 49: Lichtquelle
- 50: LED-Anordnung
- 51: LED
- 60: Lichtkegel
- 70: Bus
- 71: Einrichtung
- 72: Kommunikationseinrichtung
- 80: Anordnung
- 100: Anordnung
- 110: Rasteinrichtung (leuchtsegmentseitig)
- 111: Rasteinrichtung (leuchtenbasiskörperseitig)
- 120: Kontaktierungseinrichtung (leuchtsegmentseitig)
- 121: Kontaktierungseinrichtung (leuchtenbasiskörperseitig)
- 130: Linse
- 131: plattenförmiger Abschnitt (Linse)
- 131u: Außenumriss (Linse)
- 132: Ausnehmung (Linse)
- 133: Ausnehmung (Linse)
- 134: Fixierabschnitt (Linse)
- 135: Vorderseite
- 136: Rückseite
- 230: Linse
- 1001': Leuchte
- 1001": Leuchte
- 1002: Raum
- 1003: Decke
- 1004a: erste Wand
- 1004b': zweite Wand
- 1004b": zweite Wand
- 1005: Boden
- 1006': Leuchtenbasiskörper
- 1006": Leuchtenbasiskörper
- 1011: Lichteffekt
- A: Mittelachse (Reflektor)
- AA: Mittelachse (Linse)
- A': Schwenkachse zur Feinjustierung der Leuchte
- A": Schwenkachse zur Feinjustierung der Leuchte
- E: Ebene
- E': Ebene
- H: horizontale Richtung (Raum)
- O: Objekt
- R1: Richtung
- R1': Richtung
- R2: Richtung
- R2': Richtung
- S: Sichtseite
- V: vertikale Richtung (Raum)

## Patentansprüche

1. Leuchte (1; 1'; 1"; 1001'; 1001") zur Beleuchtung einer Räumlichkeit in einem Gebäude und/oder zur Beleuchtung eines in einer Räumlichkeit befindlichen Gegenstands oder einer in einer Räumlichkeit befindlichen Person,
wobei die Leuchte (1; 1'; 1"; 1001'; 1001") einen Leuchtenbasiskörper (6; 6'; 6"; 1006'; 1006") und in den Leuchtenbasiskörper (6; 6'; 6"; 1006'; 1006") eingefügte Leuchtsegmente (7, 8) aufweist;
wobei jedes der Leuchtsegmente (7, 8) Licht in gerichteter Weise abstrahlt und eine vordefinierte Abstrahlcharakteristik aufweist;
wobei die Abstrahlcharakteristiken der Leuchtsegmente (7, 8) mindestens zwei unterschiedliche Abstrahlcharakteristiken umfassen;
wobei die Leuchtsegmente (7, 8) jeweils eine optische Komponente (25) aufweisen, unter deren Verwendung jeweils die Abstrahlcharakteristik des Leuchtsegments (7, 8) erzielt wird;
wobei mindestens eines der Leuchtsegmente (7, 8) einen Reflektor (30) als optische Komponente (25) aufweist, wobei der Reflektor (30) einen viereckigen Außenumriss (30u) aufweist, der Reflektor (30) mehrere lichtreflektierende Teilflächen (31-34) aufweist und jeweils benachbarte der lichtreflektierenden Teilflächen (31-34) an einer von mehreren Ecken (39a-39d) des Reflektors (30) miteinander verbunden sind, und von den mehreren lichtreflektierenden Teilflächen (31-34) des Reflektors (30) mindestens eine (31,33) als eine Standard-Reflektorfläche oder als ein Teil einer Standard-Reflektorfläche und mindestens eine (32, 34) als eine Freiformfläche ausgebildet sind;
wobei die eingefügten Leuchtsegmente (7, 8) eine sich in einer Ebene (E; E') erstreckende Anordnung (80) bilden und die Leuchtsegmente (7, 8) fest ausgerichtet sind; und
wobei die Leuchte (1; 1'; 1"; 1001'; 1001") für ein Anordnen der Leuchte (1; 1'; 1") in einem Raum (2) in einem Gebäude im Deckenbereich und/oder für ein Anordnen der Leuchte (1001'; 1001") in dem Raum (1002) in dem Gebäude im Wandbereich ausgebildet ist.

2. Leuchte nach Anspruch 1,
**dadurch gekennzeichnet, dass** die Leuchtsegmente (7, 8) an vordefinierten, beispielsweise regelmäßig angeordneten, Positionen (7a, 8a) in den Leuchtenbasiskörper (6; 6'; 6"; 1006'; 1006") lösbar einfügbar sind.

3. Leuchte nach wenigstens einem der vorstehenden Ansprüche,
**dadurch gekennzeichnet, dass** die Leuchtsegmente (7, 8) derart in den Leuchtenbasiskörper (6; 6'; 6"; 1006'; 1006") einfügbar sind, dass die eingefügten Leuchtsegmente (7, 8) eine sich in einer in einem montierten Zustand der Leuchte (1; 1'; 1") horizontalen oder vertikalen Ebene (E; E') erstreckende Anordnung (80) bilden.

4. Leuchte nach wenigstens einem der vorstehenden Ansprüche,
**dadurch gekennzeichnet, dass** die Leuchte (1; 1'; 1"; 1001'; 1001") in der Weise mit Leuchtsegmenten (7, 8) ausgestattet ist, dass die Leuchte (1; 1'; 1"; 1001'; 1001") derartige optische Komponenten (25), unter deren Verwendung jeweils die Abstrahlcharakteristik des Leuchtsegments (7, 8) erzielt wird, mindestens zweier voneinander verschieden ausgebildeter Typen aufweist.

5. Leuchte nach einem der vorstehenden Ansprüche,
**dadurch gekennzeichnet, dass** mindestens zwei (31, 33) der lichtreflektierenden Teilflächen jeweils als eine Standard-Reflektorfläche oder als ein Teil einer Standard-Reflektorfläche und mindestens zwei (32, 34) der lichtreflektierenden Teilflächen jeweils als eine Freiformfläche ausgebildet sind; und/oder dass der Reflektor (30) zwei jeweils als eine Standard-Reflektorfläche oder als ein Teil einer Standard-Reflektorfläche ausgebildete lichtreflektierende Teilflächen (31,33) aufweist, welche einander gegenüberliegend angeordnet sind und der Reflektor (30) ferner zwei als Freiformflächen ausgebildete lichtreflektierende Teilflächen (32, 34) aufweist, welche einander gegenüberliegend angeordnet sind.

6. Leuchte nach wenigstens einem der vorstehenden Ansprüche,
**dadurch gekennzeichnet, dass** der Reflektor (30) mit vier lichtreflektierenden Seiten (30a-30d) ausgebildet ist; und/oder dass der Reflektor (30) eine Mittelachse (A) aufweist und weiter zu einer Sichtseite (S) des Reflektors (30) hin angeordnete lichtreflektierende Teilflächen (35-38) stärker zu der Mittelachse (A) geneigt sind als die mehreren lichtreflektierenden Teilflächen (31-34).

7. Leuchte nach wenigstens einem der vorstehenden Ansprüche,
**dadurch gekennzeichnet, dass** mindestens eine (32, 34) der Freiformflächen zu einem Reflektorinnenbereich (40) hin bauchartig vorgewölbt (45) ausgebildet ist.

8. Leuchte nach wenigstens einem der vorstehenden Ansprüche,
**dadurch gekennzeichnet, dass** mehrere oder alle der Leuchtsegmente (7, 8) jeweils einen Reflektor (30) als optische Komponente (25) aufweisen und der Außenumriss (30u) des Reflektors (30) quadratisch ist und insbesondere dass in der Leuchte (1; 1'; 1"; 1001'; 1001") mehrere Leuchtsegmente (7, 8) kombiniert sind, die unterschiedliche, jeweils mit mindestens einer als Freiformfläche ausgebildeten lichtreflektierenden Teilfläche (32, 34) ausgebildete Reflektoren (30) aufweisen.

9. Leuchte nach wenigstens einem der vorstehenden Ansprüche,
**dadurch gekennzeichnet, dass** mindestens eines der Leuchtsegmente (7, 8) eine Linse (130; 230) als optische Komponente (25) aufweist oder dass mehrere der Leuchtsegmente (7, 8) jeweils eine Linse (130; 230) als optische Komponente (25) aufweisen.

10. Leuchte nach wenigstens einem der vorstehenden Ansprüche,
**dadurch gekennzeichnet, dass** die Lichtabgabe der Leuchtsegmente (7, 8) gezielt für einzelne Leuchtsegmente (7") und/oder für Untergruppen (21, 22a, 22b, 23) der Leuchtsegmente (7, 8) schaltbar und/oder steuerbar ist, derart, dass mittels der Leuchte (1; 1'; 1"; 1001'; 1001") unterschiedliche Lichteffekte (11, 12, 13, 14, 1011) erzielbar sind.

11. Leuchte nach Anspruch 10,
**dadurch gekennzeichnet, dass** die Lichtabgabe der Leuchtsegmente (7, 8) in der Weise schaltbar und/oder steuerbar ist, dass mehrere, insbesondere gleichartig ausgebildete, Leuchtsegmente (7') einer ersten Untergruppe (21) der Leuchtsegmente (7, 8) gleichzeitig zur Abgabe von Licht aktivierbar sind, um durch Zusammenwirken der Leuchtsegmente (7') der ersten Untergruppe (21) einen ersten Lichteffekt (11; 1011) zu erzeugen, und dass ferner mehrere, insbesondere gleichartig ausgebildete, Leuchtsegmente (8', 7‴) einer weiteren Untergruppe (22a, 22b, 22) der Leuchtsegmente (7, 8) gleichzeitig zur Abgabe von Licht aktivierbar sind, um durch Zusammenwirken der Leuchtsegmente (8', 7‴) der weiteren Untergruppe (22a, 22b, 22) einen weiteren Lichteffekt (13', 13", 13), welcher von dem ersten Lichteffekt (11; 1011) verschieden ist, zu erzeugen.

12. Leuchte nach Anspruch 10 oder 11,
**dadurch gekennzeichnet, dass** die Lichteffekte
- eine gezielte Beleuchtung einer Wand (4a, 4b) oder eines vordefinierten Bereichs (13a, 13b) einer Wand (4a, 4b), und/oder
- eine gezielte Beleuchtung eines Bodens (5) oder eines vordefinierten Bereichs (11a, 12a) eines Bodens (5), und/oder
- eine gezielte Beleuchtung eines in dem Raum (2) platzierten Objekts (O) oder einer in dem Raum (2) befindlichen Person
beinhalten; oder dass die Lichteffekte
- eine gezielte Beleuchtung einer Wand (1004a) oder eines vordefinierten Bereichs einer Wand (1004a), und/oder
- eine gezielte Beleuchtung eines Bodens (1005) oder eines vordefinierten Bereichs eines Bodens (1005), und/oder
- eine gezielte Beleuchtung einer Decke (1003) oder eines vordefinierten Bereichs einer Decke (1003), und/oder
- eine gezielte Beleuchtung eines in dem Raum (1002) platzierten Objekts oder einer in dem Raum befindlichen Person
beinhalten.

13. Leuchte nach wenigstens einem der vorstehenden Ansprüche,
**dadurch gekennzeichnet, dass** die Leuchtsegmente (7, 8) jeweils eine Einrichtung aufweisen, welche es ermöglicht, Steuersignale zum Schalten und/oder Steuern der Lichtabgabe des Leuchtsegments (7, 8) auf drahtlosem und/oder drahtgebundenem Weg zu empfangen, und dass die Leuchtsegmente (7, 8) dafür eingerichtet sind, die Lichtabgabe (7, 8) entsprechend den Steuersignalen zu schalten und/oder zu steuern.

14. Leuchte nach Anspruch 13,
**dadurch gekennzeichnet, dass** die Leuchtsegmente (7, 8) jeweils eine Kommunikationseinrichtung (72) aufweisen, welche ein Empfangen der Steuersignale auf drahtlosem Weg ermöglicht und insbesondere eine Schnittstelle zur Kommunikation über ein drahtloses Protokoll umfasst, und/oder dass die Leuchtsegmente (7, 8) jeweils eine Schnittstelle zur Anbindung an einen drahtgebundenen Bus oder ein drahtgebundenes Netzwerk aufweisen, welche das Empfangen der Steuersignale ermöglicht.

15. Leuchte nach wenigstens einem der vorstehenden Ansprüche,
**dadurch gekennzeichnet, dass** die Leuchte (1) als eine Rasterleuchte zur Anordnung in einer Rasterdecke (3) ausgebildet ist oder die Leuchte (1'; 1001') als eine Einbauleuchte ausgebildet ist oder die Leuchte (1") für eine Verwendung als eine abgehängte Leuchte ausgebildet ist oder die Leuchte (1001") für ein Aufmontieren auf eine Wand (1004b") ausgebildet ist.

## Claims

1. Light (1; 1'; 1"; 1001'; 1001") for illuminating a space in a building and/or for illuminating an item located in a room or a person located in a room,
wherein the light (1; 1'; 1"; 1001'; 1001") comprises a light base body (6; 6'; 6"; 1006'; 1006") and lighting segments (7, 8) which are inserted into the light base body (6; 6'; 6"; 1006'; 1006");
wherein each of the lighting segments (7, 8) emits light in a directional manner and has a predefined emission characteristic;
wherein the emission characteristics of the lighting segments (7, 8) comprise at least two different emission characteristics;
wherein the lighting segments (7, 8) each have an optical component (25) by means of which the emission characteristic of the lighting segment (7, 8) is achieved in each case; wherein at least one of the lighting segments (7, 8) has a reflector (30) as an optical component (25), the reflector (30) having a quadrilateral outer contour (30u), the reflector (30) having a plurality of light-reflecting partial surfaces (31-34) and in each case adjacent ones of the light-reflecting partial surfaces (31-34) being joined together at one of a plurality of corners (39a-39d) of the reflector (30), and of the plurality of light-reflecting partial surfaces (31-34) of the reflector (30) at least one (31, 33) being designed as a standard reflector surface or as part of a standard reflector surface and at least one (32, 34) being designed as a free-form surface;
wherein the inserted lighting segments (7, 8) form an array (80) extending in a plane (E; E') and the lighting segments (7, 8) are fixed in orientation; and
wherein the light (1; 1'; 1"; 1001'; 1001") is configured for an arrangement of the lights (1; 1'; 1"; 1001'; 1001") in the ceiling region in a room (2) in a building and/or for an arrangement of the light (1001'; 1001") in the wall region in the room (1002) in the building.

2. Light according to claim 1,
**characterised in that** the lighting segments (7, 8) can be inserted into the light base body (6; 6'; 6"; 1006'; 1006") at predefined, for example regularly arranged, positions (7a, 8a) in a removable manner.

3. Light according to any of the preceding claims,
**characterised in that** the lighting segments (7, 8) can be inserted into the light base body (6; 6'; 6"; 1006'; 1006") so that the inserted lighting segments (7, 8) form an array (80) extending in a plane (E; E') which is horizontal or vertical in a mounted state of the light (1; 1'; 1").

4. Light according to at least one of the preceding claims,
**characterised in that** the light (1; 1'; 1"; 1001'; 1001") is outfitted with lighting segments (7, 8) so that the light (1; 1'; 1"; 1001'; 1001") has such optical components (25), by means of which the emission characteristic of the lighting segment (7, 8) is achieved in each case, of at least two differently designed types.

5. Light according to any of the preceding claims,
**characterised in that** at least two (31, 33) of the light-reflecting partial surfaces are designed in each case as a standard reflector surface or as part of a standard reflector surface and at least two (32, 34) of the light-reflecting partial surfaces are designed in each case as a free-form surface; and/or **in that** the reflector (30) has two light-reflecting partial surfaces (31, 33) which are designed in each case as a standard reflector surface or as part of a standard reflector face and which are arranged opposite one another, and the reflector (30) further has two light-reflecting partial surfaces (32, 34) which are designed as free-form surfaces and which are arranged opposite one another.

6. Light according to at least one of the preceding claims,
**characterised in that** the reflector (30) is designed with four light-reflecting sides (30-30d); and/or **in that** the reflector (30) has a central axis (A), and light-reflecting partial faces (35-38) arranged further towards a visible side (S) of the reflector (30) are at a greater inclination than the plurality of light-reflecting partial faces (31-34) with respect to the central axis (A).

7. Light according to at least one of the preceding claims,
**characterised in that** at least one (32, 34) of the free-form surfaces is designed as a bulging convexity (45) towards a reflector interior region (40).

8. Light according to at least one of the preceding claims,
**characterised in that** a plurality or all of the lighting segments (7, 8) each have a reflector (30) as an optical component (25) and the outer contour (30u) of the reflector (30) is square, and in particular **in that** a plurality of lighting segments (7, 8) are combined in the light (1; 1'; 1"; 1001'; 1001") and have different reflectors (30), each designed with at least one light-reflecting partial surface (32, 34) designed as a free-form surface.

9. Light according to at least one of the preceding claims,
**characterised in that** at least one of the lighting segments (7, 8) has a lens (130; 230) as an optical component (25) or **in that** a plurality of the lighting segments (7, 8) each have a lens (130; 230) as an optical component (25).

10. Light according to at least one of the preceding claims,
**characterised in that** the output of light of the lighting segments (7, 8) can be switched and/or controlled specifically for individual lighting segments (7") and/or for subgroups (21, 22a, 22b, 23) of the lighting segments (7, 8) so that different light effects (11, 12, 13, 14, 1011) can be achieved by means of the light (1; 1'; 1"; 1001'; 1001").

11. Light according to claim 10,
**characterised in that** the output of light of the lighting segments (7, 8) can be switched and/or controlled so that a plurality of, in particular identically designed, lighting segments (7') of a first subgroup (21) of the lighting segments (7, 8) can be activated at the same time to put out light, in order to create a first light effect (11; 1011) by the interaction of the lighting segments (7') of the first subgroup (21), and **in that** moreover several, in particular identically designed, lighting segments (8', 7"') of another subgroup (22a, 22b, 22) of the lighting segments (7, 8) can be activated at the same time to put out light, in order to create another light effect (13', 13", 13) by the interaction of the lighting segments (8', 7‴) of the other subgroup (22a, 22b, 22), which is different from the first light effect (11; 1011).

12. Light according to either claim 10 or claim 11,
**characterised in that** the light effects comprise
- a specific illumination of a wall (4a, 4b) or a predefined area (13a, 13b) of a wall (4a, 4b), and/or
- a specific illumination of a floor (5) or a predefined area (11a, 12a) of a floor (5), and/or
- a specific illumination of an object (O) placed in the room (2) or a person located in the room (2);
or **in that** the light effects comprise
- a specific illumination of a wall (1004a) or a predefined area of a wall (1004a), and/or
- a specific illumination of a floor (1005) or a predefined area of a floor (1005), and/or
- a specific illumination of a ceiling (1003) or a predefined area of a ceiling (1003), and/or
- a specific illumination of an object placed in the room (1002) or a person located in the room.

13. Light according to at least one of the preceding claims,
**characterised in that** the lighting segments (7, 8) each have a device which makes it possible to receive control signals for switching and/or controlling the output of light of the lighting segment (7, 8) in a wireless and/or wired manner, and **in that** the lighting segments (7, 8) are designed to switch and/or control the output of light (7, 8) in accordance with the control signals.

14. Light according to claim 13,
**characterised in that** the lighting segments (7, 8) each comprise a communication device (72), which enables a reception of the control signals in a wireless manner and in particular comprises an interface for communication using a wireless protocol, and/or in that the lighting segments (7, 8) each comprise an interface for connection to a wired bus or wired network which enables the reception of the control signals.

15. Light according to at least one of the preceding claims,
**characterised in that** the light (1) is designed as a grid light for arrangement in a grid ceiling (3), or the light (1'; 1001') is designed as an installed light, or the light (1") is designed for use as a suspended light, or the light (1001") is designed for mounting on a wall (1004b").

## Revendications

1. Luminaire (1 ; 1' ; 1" ; 1001' ; 1001") destiné à éclairer un local dans un bâtiment et/ou à éclairer un objet se trouvant dans un local ou une personne se trouvant dans un local, dans lequel le luminaire (1 ; 1' ; 1" ; 1001' ; 1001") comporte un corps de base de luminaire (6 ; 6' ; 6" ; 1006' ; 1006") et des segments d'éclairage (7, 8) insérés dans le corps de base de luminaire (6 ; 6' ; 6" ; 1006' ; 1006") ;
dans lequel chacun des segments d'éclairage (7, 8) émet de la lumière de manière dirigée et a une caractéristique d'émission prédéfinie ;
dans lequel les caractéristiques d'émission des segments d'éclairage (7, 8) comprennent au moins deux caractéristiques d'émission différentes ;
dans lequel les segments d'éclairage (7, 8) comportent respectivement un composant optique (25) dont l'utilisation permet d'obtenir respectivement la caractéristique d'émission du segment d'éclairage (7, 8) ;
dans lequel au moins un des segments d'éclairage (7, 8) comporte un réflecteur (30) en tant que composant optique (25), dans lequel le réflecteur (30) a un contour extérieur quadrangulaire (30u), le réflecteur (30) comporte plusieurs surfaces partielles réfléchissant la lumière (31-34) et des surfaces contigües parmi les surfaces partielles réfléchissant la lumière (31-34) sont respectivement reliées les unes aux autres au niveau d'un coin parmi une pluralité de coins (39a-39d) du réflecteur (30), et parmi la pluralité de surfaces partielles réfléchissant la lumière (31-34) du réflecteur (30), au moins une (31, 33) est conçue comme une surface de réflecteur standard ou comme une partie d'une surface de réflecteur standard et au moins une (32, 34) est conçue comme une surface de forme libre ;
dans lequel les segments d'éclairage insérés (7, 8) forment un agencement (80) s'étendant dans un plan (E ; E') et les segments d'éclairage (7, 8) sont orientés de manière fixe ; et
dans lequel le luminaire (1 ; 1' ; 1" ; 1001' ; 1001") est conçu pour un agencement du luminaire (1 ; 1' ; 1") dans une pièce (2) d'un bâtiment dans la zone de plafond et/ou pour un agencement du luminaire (1001' ; 1001") dans la pièce (1002) du bâtiment dans la zone de mur.

2. Luminaire selon la revendication 1,
**caractérisé en ce que** les segments d'éclairage (7, 8) peuvent être insérés de manière amovible dans le corps de base d'éclairage (6 ; 6' ; 6" ; 1006' ; 1006") à des positions prédéfinies (7a, 8a), par exemple agencées de façon régulière.

3. Luminaire selon au moins l'une des revendications précédentes,
**caractérisé en ce que** les segments d'éclairage (7, 8) peuvent être insérés dans le corps de base d'éclairage (6 ; 6' ; 6" ; 1006' ; 1006"), de telle sorte que les segments d'éclairage insérés (7, 8) forment un agencement (80) s'étendant dans un plan horizontal ou vertical (E ; E') lorsque le luminaire (1 ; 1' ; 1") est dans un état monté.

4. Luminaire selon au moins l'une des revendications précédentes,
**caractérisé en ce que** le luminaire (1 ; 1' ; 1" ; 1001' ; 1001") est équipé de segments d'éclairage (7, 8) de sorte que le luminaire (1 ; 1' ; 1" ; 1001' ; 1001") comporte des composants optiques (25), d'au moins deux types différents l'un de l'autre, tels que leur utilisation permet d'obtenir respectivement la caractéristique d'émission du segment d'éclairage (7, 8).

5. Luminaire selon l'une des revendications précédentes,
**caractérisé en ce qu'**au moins deux (31, 33) des surfaces partielles réfléchissant la lumière sont respectivement conçues comme une surface de réflecteur standard ou comme une partie d'une surface de réflecteur standard, et au moins deux (32, 34) des surfaces partielles réfléchissant la lumière sont respectivement conçues comme une surface de forme libre ; et/ou **en ce que** le réflecteur (30) comporte deux surfaces partielles réfléchissant la lumière (31, 33) respectivement conçues comme une surface de réflecteur standard ou comme une partie d'une surface de réflecteur standard, qui sont agencées l'une en face de l'autre, et le réflecteur (30) comporte en outre deux surfaces partielles réfléchissant la lumière (32, 34) conçues comme des surfaces de forme libre qui sont agencées l'une en face de l'autre.

6. Luminaire selon au moins l'une des revendications précédentes,
**caractérisé en ce que** le réflecteur (30) est conçu avec quatre surfaces réfléchissant la lumière (30a-30d) ; et/ou **en ce que** le réflecteur (30) comporte un axe central (A) et des surfaces partielles réfléchissant la lumière (35-38) agencées vers une face visible (S) du réflecteur (30) sont en outre inclinées plus fortement par rapport à l'axe central (A) que la pluralité de surfaces partielles réfléchissant la lumière (31-34).

7. Luminaire selon au moins l'une des revendications précédentes,
**caractérisé en ce qu'**au moins une (32, 34) des surfaces de forme libre est conçue avec une convexité bombée (45) vers une zone intérieure de réflecteur (40).

8. Luminaire selon au moins l'une des revendications précédentes,
**caractérisé en ce que** plusieurs ou la totalité des segments d'éclairage (7, 8) comportent respectivement un réflecteur (30) en tant que composant optique (25) et le contour extérieur (30u) du réflecteur (30) est carré, et en particulier **en ce que** dans le luminaire (1 ; 1' ; 1" ; 1001' ; 1001") sont combinés plusieurs segments d'éclairage (7, 8) comportant respectivement des réflecteurs (30) conçus avec au moins une surface partielle réfléchissant la lumière (32, 34) conçue comme une surface de forme libre.

9. Luminaire selon au moins l'une des revendications précédentes,
**caractérisé en ce qu'**au moins un des segments d'éclairage (7, 8) comporte une lentille (130 ; 230) en tant que composant optique (25) ou **en ce que** plusieurs des segments d'éclairage (7, 8) comportent respectivement une lentille (130 ; 230) en tant que composant optique (25).

10. Luminaire selon au moins l'une des revendications précédentes,
**caractérisé en ce que** l'émission de lumière des segments d'éclairage (7, 8) peut être commutée et/ou commandée de manière sélective pour des segments d'éclairage individuels (7") et/ou pour des sous-groupes (21,22a, 22b, 23) des segments d'éclairage (7, 8), de telle sorte que différents effets d'éclairage (11, 12, 13, 14, 1011) peuvent être obtenus au moyen du luminaire (1 ; 1' ; 1" ; 1001' ; 1001").

11. Luminaire selon la revendication 10,
**caractérisé en ce que** l'émission de lumière des segments d'éclairage (7, 8) peut être commutée et/ou commandée de sorte que plusieurs segments d'éclairage (7'), en particulier formés de façon analogue, d'un premier sous-groupe (21) des segments d'éclairage (7, 8) peuvent être activés simultanément pour émettre de la lumière, afin de produire un premier effet d'éclairage (11 ; 1011) par interaction des segments d'éclairage (7') du premier sous-groupe (21), et **en ce que** plusieurs segments d'éclairage (8', 7‴), en particulier formés de façon analogue, d'un sous-groupe supplémentaire (22a, 22b, 22) des segments d'éclairage (7, 8) peuvent en outre être activés simultanément pour émettre de la lumière, afin de produire un effet d'éclairage supplémentaire (13', 13", 13), différent du premier effet d'éclairage (11; 1011), par interaction des segments d'éclairage (8', 7‴) du sous-groupe supplémentaire (22a, 22b, 22).

12. Luminaire selon la revendication 10 ou 11,
**caractérisé en ce que** les effets d'éclairage comprennent
- un éclairage ciblé d'un mur (4a, 4b) ou d'une zone prédéfinie (13a, 13b) d'un mur (4a, 4b), et/ou
- un éclairage ciblé d'un sol (5) ou d'une zone prédéfinie (11a, 12a) d'un sol (5), et/ou
- un éclairage ciblé d'un objet (O) placé dans la pièce (2) ou d'une personne se trouvant dans la pièce (2) ;
ou **en ce que** les effets d'éclairage comprennent
- un éclairage ciblé d'un mur (1004a) ou d'une zone prédéfinie d'un mur (1004a), et/ou
- un éclairage ciblé d'un sol (1005) ou d'une zone prédéfinie d'un sol (1005), et/ou
- un éclairage ciblé d'un plafond (1003) ou d'une zone prédéfinie d'un plafond (1003), et/ou
- un éclairage ciblé d'un objet placé dans la pièce (1002) ou d'une personne se trouvant dans la pièce.

13. Luminaire selon au moins l'une des revendications précédentes,
**caractérisé en ce que** les segments d'éclairage (7, 8) comportent respectivement un dispositif qui permet de recevoir des signaux de commande pour commuter et/ou commander l'émission de lumière du segment d'éclairage (7, 8) de manière sans fil et/ou filaire, et **en ce que** les segments d'éclairage (7, 8) sont conçus pour commuter et/ou commander l'émission de lumière (7, 8) en fonction des signaux de commande.

14. Luminaire selon la revendication 13,
**caractérisé en ce que** les segments d'éclairage (7, 8) comportent respectivement un dispositif de communication (72) qui permet une réception de manière sans fil des signaux de commande, et comprend en particulier une interface de communication via un protocole sans fil : et/ou **en ce que** les segments d'éclairage (7, 8) comportent respectivement une interface de connexion à un bus filaire ou à un réseau câblé qui permet la réception des signaux de commande.

15. Luminaire selon au moins l'une des revendications précédentes,
**caractérisé en ce que** le luminaire (1) est réalisé sous la forme d'un luminaire à grille destiné à être agencé dans un plafond à grille (3) ou le luminaire (1'; 1001') est conçu comme un luminaire encastré ou le luminaire (1") est conçu pour être utilisé comme un luminaire suspendu ou le luminaire (1001") est conçu pour être monté sur un mur (1004b").
